# EUROPÄISCHE PATENTSCHRIFT

(11) **EP 3 224 048 B1**
(45) Veröffentlichungstag und Bekanntmachung des Hinweises auf die Patenterteilung: **06.03.2019**
(21) Anmeldenummer: 16717920.9
(22) Anmeldetag: 20.04.2016
(51) Int. Cl.: B41F 21/10

(54) **WENDEVORRICHTUNG IN EINER BOGENVERARBEITENDEN MASCHINE MIT EINER BOGENFÜHRUNGSTROMMEL UND VERFAHREN ZUR FORMATVERSTELLUNG EINER BOGENFÜHRUNGSTROMMEL**
TURNING DEVICE IN A SHEET-PROCESSING MACHINE COMPRISING A SHEET-GUIDING DRUM, AND METHOD FOR ADJUSTING THE FORMAT OF A SHEET-GUIDING DRUM
DISPOSITIF DE RETOURNEMENT DANS UNE MACHINE DE TRAITEMENT DE FEUILLES COMPRENANT UN CYLINDRE DE GUIDAGE DE FEUILLES, ET PROCÉDÉ DE RÉGLAGE DE FORMAT D'UN CYLINDRE DE GUIDAGE DE FEUILLES

(30) Priorität: 27.05.2015 DE 102015209695
(43) Veröffentlichungstag der Anmeldung: 04.10.2017
(73) Patentinhaber: Koenig & Bauer AG, 97080 Würzburg (DE)
(72) Erfinder: SCHUMANN, Frank, 01468 Moritzburg / Friedewald (DE); KOCH, Michael, 01156 Dresden-Cossebaude (DE); ZIEGENBALG, Christian, 01689 Weinböhla (DE); BECKER, Uwe, 01445 Radebeul (DE); SEEFELD, Jörg, 01445 Radebeul (DE); PETER, Gunter, 01445 Radebeul (DE); JENTZSCH, Arndt, 01640 Coswig (DE)
(74) Vertreter: Koenig & Bauer AG
(86) Internationale Anmeldenummer: PCT/EP2016/058799
(87) Internationale Veröffentlichungsnummer: WO 2016/188679

(56) Entgegenhaltungen:
- DE-A1- 2 358 223
- DE-A1-102007 061 399

## Beschreibung

Die Erfindung betrifft eine bogenverarbeitende Maschine mit einer Wendevorrichtung mit einer Bogenführungstrommel und ein Verfahren zur Formatverstellung einer Bogenführungstrommel.

Aus der DE 26 32 243 A1 ist eine auf variable Bogenlängen einstellbare Umführtrommel für Druckmaschinen bekannt, die zwei kammartig ineinandergreifende Bogensegmente aufweist, wobei eines mit einem Vorderkanten-Greifersystem und das andere mit einem Hinterkanten-Saugersystem verbunden ist. Nachteilig an dieser Lösung ist, dass die Länge der einzelnen Kammzinken auf die maximale Formatlänge ausgelegt ist, was dazu führt, dass Formatlängen, die kleiner als die Hälfte der maximalen Formatlänge sind, nicht mehr verarbeitet werden können, da das Zusammenschieben begrenzt ist bzw. die Zinken in den Kanal ragen.

Aus der DE - OS 23 58 223 ist eine Umführtrommel mit Einrichtungen zur Erfassung der Bogenvorder- und Bogenhinterkanten für Druckmaschinen bekannt, bei der die Länge der einzelnen Kammzinken auf die minimale Formatlänge ausgelegt ist, wobei für die Verarbeitung der maximalen Formatlänge ausschiebbare oder abklappbare Überbrückungsglieder erforderlich sind. Nachteilig an dieser Lösung ist einerseits, dass die Erreichung der erforderlichen Genauigkeit der Mantelfläche (Zylinderform) recht aufwändig herzustellen ist (Gelenke, Führungen) und andererseits, dass zum Ausklappen/Ausschieben entweder zusätzliche Antriebsmittel erforderlich sind oder bei einfacher Mitnahme große Spiele oder Federkräfte auftreten können, welche die Formatverstellung und den Druckvorgang stören können.

Bekannt ist weiterhin aus der DE 103 46 782 A1 eine Bogentransporttrommel einer Bedruckstoffbogen verarbeitenden Maschine, bei der Pneumatiknuten in Segmentzinken von Kammsegmenten eingebracht sind. Nachteilig ist dabei, dass die Wirkung auf bestimmte Spuren begrenzt wird und nicht in der erforderlichen kompletten Breite auf den Bogen wirken kann. Eine über die gesamte Bogenbreite wirksame Einrichtung ist aus der DE 10 2012 218 049 A1 bekannt, die aber in Umfangsrichtung sehr schmal ausgebildet ist und damit ebenfalls auf eine geringe Fläche begrenzt ist. Die für die Anordnung pneumatischer Wirkelemente verfügbare Funktionsfläche bleibt damit bei den bekannten Speichertrommeln sehr beschränkt.

Die DE 10 2007 061 399 A1 offenbart eine Bogenführungstrommel mit einer einen Greiferkanal überspannenden Kanalbrücke.

Der Erfindung liegt daher die Aufgabe zugrunde, die Bogenführung an formatverstellbaren Bogenführungstrommeln in bogenverarbeitenden Maschinen weiter zu verbessern.

Erfindungsgemäß wird die Aufgabe durch Vorrichtungen mit den Merkmalen der unabhängigen Vorrichtungsansprüche und ein Verfahren mit den Merkmalen des unabhängigen Verfahrensanspruchs gelöst. Vorteilhafte Ausgestaltungen ergeben sich aus den Unteransprüchen, der Beschreibung und den Zeichnungen.

Die Erfindung hat den Vorteil, dass die Bogenführung an formatverstellbaren Bogenführungstrommeln in bogenverarbeitenden Maschinen weiter verbessert wird.

In einer Ausführung wird eine Bogenführungstrommel eingesetzt, welche mindestens ein Greifersystem trägt. Mit der Bogenführungstrommel wird ein bogenförmiges Substrat, insbesondere ein Bogen, durch Rotationsbewegung geführt bzw. transportiert bzw. gefördert. Die Bogenführungstrommel kann einfach-, doppelt- oder mehrfachgroß ausgeführt sein, wobei eine einfachgroße Trommel genau ein Greifersystem aufweisen kann bzw. genau einen maximalformatigen Bogen umfangsseitig führen kann. Doppelt- oder mehrfachgroße Trommeln weisen entsprechend der Anzahl zwei oder mehr Greifersysteme auf bzw. können zwei oder mehr Bogen umfangsseitig halten.

In einer Ausführungsform wird eine Bogenführungstrommel mit mindestens einem mittleren Mantelsegment bereitgestellt, welches bevorzugt axial über die Trommelbreite zwischen Bogentragflächen weiterer Mantelsegmente angeordnet ist. Das mittlere Mantelsegment ist bevorzugt koaxial zur Trommel gelagert und/oder in bzw. entgegen der Umfangsrichtung der Trommel bewegbar. Das mittlere Mantelsegment kann mehrere voneinander beabstandete Bogentragflächen aufweisen. Dabei kann jede Bogentragfläche einzeln beispielsweise auf der Trommelachse gelagert sein oder es kann eine Mehrzahl an Bogentragflächen einer gemeinsamen Aufnahme, beispielsweise einer Traverse, zugeordnet sein, welche bevorzugt koaxial zur Bogenführungstrommel gelagert bzw. geführt ist. Die Bogentragflächen des mittleren Mantelsegmentes können einzeln, gruppenweise oder gemeinsam insbesondere über Lagerscheiben auf dem Trommelkörper gelagert sein. Die Bogentragflächen des mittleren Mantelsegmentes bilden mit Bogentragflächen von Segmentzinken bzw. mit weiteren Tragflächen der weiteren Mantelsegmente die Peripherie der Bogenführungstrommel. Insbesondere wird eine zumindest teilweise zylinderförmige bzw. trommelförmige Mantelfläche durch die mindestens drei zusammenwirkenden zueinander verstellbaren Mantelsegmente gebildet. Die Segmentzinken bzw. Bogentragflächen der zusammenwirkenden Mantelsegmente greifen bei Formatverstellung bzw. Formateinstellung in Umfangsrichtung ineinander, wobei im Minimalformat bevorzugt alle Segmentzinken der Mantelsegmente und die Bogentragflächen des mittleren Mantelsegmentes nebeneinander liegen. Zur Bogentragfläche gehören in Umfangsrichtung weiterhin Greiferaufschläge eines Greifersystems bzw. Saugsysteme für Bogenhinterkanten, beispielsweise Drehsauger.

Die kämmenden Bereiche einer Bogentragfläche entstehen durch aneinander entlanggleiten von Bogentragflächen in Umfangsrichtung der Bogenführungstrommel. Ein vorderes Mantelsegment weist dafür bevorzugt Segmentzinken auf oder besteht aus Segmentzinken, welche jeweils eine Bogentragfläche und in axialer Richtung Seitenflächen aufweisen. Ein hinteres Mantelsegment weist bevorzugt ebenfalls Segmentzinken auf oder besteht aus Segmentzinken, welche jeweils eine Bogentragfläche und in axialer Richtung Seitenflächen aufweisen. Ein in Umfangsrichtung zwischen dem vorderen Mantelsegment und dem hinteren Mantelsegment angeordnetes mittleres Mantelsegment weist bevorzugt ebenfalls Bogentragflächen auf, welche in axialer Richtung jeweils Seitenflächen aufweisen. Bei Formateinstellung bzw. Formatverstellung gleiten die Seitenflächen der vorderen Segmentzinken in Umfangsrichtung an den Seitenflächen der Bogentragflächen des mittleren Mantelsegmentes und/oder die Seitenflächen der Bogentragflächen des mittleren Mantelsegmentes an den Seitenflächen der Segmentzinken des hinteren Mantelsegmentes. Der Bereich, der durch entlanggleiten von Seitenflächen der Mantelsegmente gebildet werden kann, ist der kämmende Bereich einer Bogentragfläche der Bogenführungstrommel. Die Seitenflächen der Bogentragfläche des mittleren Mantelsegmentes bzw. der Segmentzinken gleiten bevorzugt minimal beabstandet zueinander bzw. weisen bevorzugt einen technologisch bedingten minimalen Abstand in axialer Richtung auf.

Der Antrieb des mittleren Mantelsegmentes kann über einen separaten Antrieb, beispielsweise Einzelantrieb, erfolgen. Vorteilhafterweise wird der Antrieb des mittleren Mantelsegmentes aber von verstellbaren Elementen der Bogenführungstrommel abgeleitet. Bevorzugt wird der Antrieb des mittleren Mantelsegmentes vom formatverstellbaren Mantelsegment, insbesondere von dessen Saugsystemen, bevorzugt von Strecksaugern, abgeleitet, d. h., es ist kein Zusatzantrieb erforderlich. Durch den Antrieb erfolgt damit bevorzugt eine gemeinsame Verstellung des formatverstellbaren Mantelsegmentes und des mittleren Mantelsegmentes. Bevorzugt werden in einer Weiterbildung mehrere nebeneinander angeordnete Bogentragflächen aufweisende Überbrückungsglieder fest mit einer Traverse verbunden, die auf dem Schenkel des Trommelkörpers, beispielsweise eines Speichertrommelkörpers, gelagert ist. Bevorzugt wird die Traverse zwangläufig mit dem Antrieb des formatverstellbaren hinteren Mantelsegmentes, insbesondere den formatverstellbaren Saugsystemen, bevorzugt von Drehsaugern, verstellt. Der Antrieb der Traverse kann dabei über ein Übersetzungsgetriebe erfolgen. Das Übersetzungsgetriebe kann beispielsweise als Standrädergetriebe oder als Umlaufrädergetriebe ausgeführt sein. Insbesondere wird mit der Formatverstellbewegung des formatverstellbaren Mantelsegmentes das mittlere Mantelsegment mitbewegt. Die Traverse bewegt sich dabei beispielsweise mit einem Bruchteil des Stellwinkels des weiteren Mantelsegmentes. Weiterhin können Anschlagelemente insbesondere im Minimalformat und/oder Maximalformat für die bewegbaren Elemente vorgesehen sein.

In bevorzugter Ausführungsform wird eine Bogenführungstrommel, insbesondere eine Speichertrommel, bereitgestellt, welcher das mindestens eine zentrisch gelagerte mittlere Mantelsegment, insbesondere eine Mehrzahl von Bogentragflächen aufweisenden Überbrückungsgliedern, und eine definierte Formatverstellung ohne zusätzlichen Antrieb aufweist. Eine solche zentrische Lagerung des mittleren Mantelsegmentes ist einfach herstellbar und damit vorteilhaft. Weiter vorteilhaft wird eine genaue und leichtgängige Lagerung für das mittlere Mantelsegment geschaffen. Weiter vorteilhaft ist die definierte zwangläufige Bewegung des mittleren Mantelsegmentes, was die Maschinensicherheit weiter erhöht. Bei mehrfachgroßen Bogenführungstrommeln können mittlere Mantelsegmente und die weiteren Mantelsegmente entsprechend mehrfach vorgesehen sein.

In bevorzugter Ausführungsform sind die Mantelsegmente für Vorder- und Hinterkante ca. um die Länge des mittleren Mantelsegmentes, insbesondere um die Umfangserstreckung der Bogentragflächen bzw. die Umfangserstreckung der Überbrückungsglieder, kürzer ausgeführt als für das maximale Bogenformat benötigt. Dadurch entsteht auf dem feststehenden Mantelsegment und/oder bevorzugt auf dem formatverstellbaren Mantelsegment, insbesondere dem Mantelsegment für den hinteren Bogenbereich, außerhalb des kämmenden Bereiches der Segmentzinken eine in Umfangsrichtung vergrößerte Funktionsfläche, welche auch über die volle Trommelbreite bzw. Bogenbreite für Zusatzfunktionen genutzt werden kann. Beispielsweise kann die geschaffene vergrößerte Funktionsfläche für pneumatische Elemente und/oder für mechanische Elemente genutzt werden. Vorteilhafterweise wird die Funktionsfläche für die Anordnung pneumatischer Wirkelemente am Umfang der Bogenführungstrommel, insbesondere der Speichertrommel, ohne Einschränkungen der maximalen und minimalen Formatlänge erheblich vergrößert. Diese erheblich vergrößerte Funktionsfläche ist besonders vorteilhaft für die Anordnung pneumatischer Wirkelemente am Umfang einer Speichertrommel bzw. auch für mechanische Elemente geeignet. Es kann damit eine über die Formatbreite ununterbrochene Funktionsfläche bereitgestellt werden.

Bevorzugt wird die Bogenführungstrommel als Speichertrommel ausgebildet und weiter bevorzugt in einer Drei-Trommel-Wendevorrichtung beispielsweise einer Bogendruckmaschine eingesetzt. Weiterbildend kann der Bogenführungstrommel, insbesondere in Ausbildung als Speichertrommel, eine Ablöseeinrichtung (Leitrakel) zugeordnet sein, welche den Bogen auf einer anderen Bahn führt bzw. das Speichervermögen erweitert. Wenn eine solche Speichertrommel nicht über Rillen verfügt, in welche die Rakel eintauchen kann, kann die Bogenvorderkante um einen bestimmten Betrag mit Auswerfern ausgehoben werden, damit der Bogen sicher auf die Rakeleinrichtung geführt wird.

Im Folgenden soll die Erfindung beispielhaft erläutert werden. Die dazugehörigen Zeichnungen stellen dabei schematisch dar:
- Fig. 1:: Wendevorrichtung für eine bogenverarbeitende Maschine;
- Fig. 2:: Perspektivische Ansicht einer Speichertrommel;
- Fig. 3:: Antrieb des mittleren Mantelsegmentes der Speichertrommel;
- Fig. 4:: Wendevorrichtung mit einer ein Abweisblech in einem Greiferkanal aufweisenden Speichertrommel;
- Fig. 5:: Ausführungsform eines mittels eines Viergelenkgetriebes bewegbaren Abweisbleches einer Speichertrommel;
- Fig. 6:: Ausführungsform eines Abweisbleches in Parkposition in einem Greiferkanal einer Speichertrommel;
- Fig. 7:: Abweisblech in Arbeitsposition in Höhe der Peripherie der Speichertrommel;
- Fig. 8:: Wendevorrichtung für eine bogenverarbeitende Maschine mit einer an die Speichertrommel angestellten Ablöseeinrichtung;
- Fig. 9:: Zusatzsauger im Bereich eines Greifersystems einer Speichertrommel;
- Fig. 10:: Perspektivische Ansicht einer einfachgroßen Wendetrommel mit Zangengreifersystem;
- Fig. 11:: Perspektivische Ansicht des Zangengreifersystems;
- Fig. 12:: Längsschnitt eines Ausschnittes des Zangengreifersystems.

Die Fig. 1 zeigt in einer Ausführungsform einen Ausschnitt einer bogenverarbeitenden Maschine, beispielsweise einer Bogendruckmaschine, insbesondere einer Bogenoffsetrotationsdruckmaschine bevorzugt in Aggregat- und Reihenbauweise mit einer Wendevorrichtung. Die Maschine enthält mindestens zwei nacheinander angeordnete Werke, welche beispielsweise als Anlage-, Druck,- Lack-, Trocken- oder Veredelungswerke ausgeführt sein können. Weiterhin kann die Maschine einen Anleger zur Bogenzufuhr und eine Auslage zum Ausgeben der bearbeiteten Bogen enthalten. Zwischen zwei Werken der Maschine ist die Wendevorrichtung angeordnet, wobei die Wendevorrichtung mindestens ein Bogenführungssystem aufweist, mit dem mindestens einer der Bogen gewendet werden kann. Bevorzugt wird durch die Wendevorrichtung ein jeweiliger von in einer Folge transportierter Bogen gewendet.

Die Wendevorrichtung ist hier zwischen einem Zylinder, beispielsweise einem Druckzylinder 4 eines vorgeordneten Werkes, insbesondere Druckwerkes, und einem weiteren Zylinder, beispielsweise einem Druckzylinder 4 und eines nachgeordneten Werkes, insbesondere Druckwerkes, der Maschine angeordnet. Die Druckzylinder 4 weisen vollflächige Mantelflächen auf und stehen hier mit Gummizylindern 5 und diese weiter mit Plattenzylindern in den Druckwerken in Wirkverbindung. In den Druckwerken sind bekannte nicht weiter dargestellte Farb- oder Farb- und Feuchtwerke angeordnet, die die entsprechende Druckfarbe auf eine auf dem jeweiligen Plattenzylinder gespannte Druckplatte aufbringen. Ein Plattenzylinder wird durch mindestens eine bevorzugt aber mehrere Walzen des zugeordneten Farb- oder Farb- und Feuchtwerkes während seiner Rotation eingefärbt. Beim Abrollen des Plattenzylinders auf dem Gummizylinder 5 wird die Druckfarbe motivgerecht auf den mit einem Gummituch bespannten Gummizylinder 5 übertragen. Zwischen dem Gummizylinder 5 und dem Druckzylinder 4 wird eine Druckzone gebildet, durch die der zu bedruckende Bogen vom Druckzylinder 4 gefördert wird. In der Druckzone bzw. im Druckspalt wird die Druckfarbe vom Gummizylinder 5 motivgerecht auf den Bogen übertragen. Die Gummizylinder 5 und Plattenzylinder können beispielsweise einfachgroß ausgeführt sein. Alternativ oder zusätzlich kann auch eine Wendevorrichtung zwischen anderen Werken in der Maschine angeordnet sein.

Die Maschine enthält Bogenfördersysteme, insbesondere Bogenführungszylinder und/oder Bogenführungstrommeln, zum Transport der Bogen durch die Werke. In den Werken, beispielsweise Druckwerken, und in der Wendevorrichtung sind insbesondere Bogenführungszylinder und Bogenführungstrommeln angeordnet, die bevorzugt Greifersysteme 6 zum Fixieren der Bogen für den Bogentransport aufweisen. Die Greifersysteme 6 sind hier als Klemmgreifer zum Klemmen der Bogenvorderkante ausgebildet. Die Druckzylinder 4 können beispielsweise doppeltgroß ausgeführt sein und die zu bedruckenden Bogen während ihrer Rotation durch die Druckzone bzw. das Druckwerk transportieren. Für den Transport sind die Bogen an der Vorderkante mittels Greifersystemen 6 geklemmt und damit fixiert. Zwischen zwei Druckzylindern 4 können die Bogen von mindestens einem Bogenfördersystem transportiert und übergeben werden. Beispielsweise kann zwischen den Druckzylindern 4 eine Bogenführungstrommel oder können mehrere Bogenführungstrommeln bzw. -zylinder angeordnet sein. Die Bogenführungstrommeln bzw. -zylinder können einfach- oder mehrfachgroß ausgeführt sein. Für den Bogentransport kann der oder können die Bogenführungszylinder eine vollständige Mantelfläche oder zumindest Mantelflächensegmente aufweisen, auf denen die Bogen aufgelegt werden. Auch Bogenführungstrommeln können eine Mantelfläche oder zumindest Mantelflächensegmente aufweisen, welche auch bewegbar der Trommel zugeordnet sein können. Den Bogenführungstrommeln könne auch Kappen zugeordnet sein, welche beispielsweise bewegbar und/oder entfernbar ausgeführt sein können. Alternativ können Bogenführungstrommeln aber auch als sog. Transferter ohne Mantelflächensegmente ausgeführt sein. Zwischen den Bogenführungszylindern, insbesondere den Druckzylindern 4, und/oder den Bogenführungstrommeln werden die Bogen an der Vorderkante im Greiferschluss übergeben. Den Bogenfördersystemen können zusätzliche Bogenführungselemente, wie beispielsweise Bogenleitbleche, zur Bogenführung zugeordnet sein.

Die Bogenführungstrommeln bzw. -zylinder werden in einer Ausführungsform von einem Zahnradgetriebe eines durchgehenden Zahnräderzuges rotatorisch angetrieben. Der durchgehende Zahnräderzug kann von einem einzigen Hauptantrieb oder auch von mehreren einzelnen an unterschiedlichen Stellen eingekoppelten Motoren angetrieben werden. In weiterer Ausführungsform ist es aber auch möglich Zylinder, Trommeln und/oder Walzen einzeln oder gruppenweise anzutreiben. Bevorzugt kann beispielsweise einem Plattenzylinder ein Einzelantrieb zugeordnet sein, der den Plattenzylinder im Fortdruckbetrieb einzeln und/oder unabhängig vom Zahnräderzug der Maschine antreibt. Der Einzelantrieb für den Plattenzylinder kann insbesondere als Direktantrieb mit beispielsweise konzentrisch zu dessen Zylinderachse angeordnetem unmittelbar verbundenen Rotor ausgebildet sein. In der Wendevorrichtung rotieren die hier dargestellten angetriebenen Zylinder bzw. Trommeln in der durch die Pfeile angegebenen Richtung.

Die Wendevorrichtung ist besonders bevorzugt als Dreitrommelwendung ausgeführt und enthält drei Bogenführungstrommeln zum Transportieren von Bogen. Die Wendevorrichtung enthält beispielsweise eine Übergabetrommel 1, eine Speichertrommel 2 und eine Wendetrommel 3. Die Übergabetrommel 1 ist der Speichertrommel 2 unmittelbar vorgeordnet und die Wendetrommel 3 ist der Speichertrommel 2 unmittelbar nachgeordnet. Die Maschine ist bevorzugt zwischen einer Betriebsart Schöndruck und einer Betriebsart Schön- und Widerdruck umstellbar ausgeführt. In der Betriebsart Schöndruck können die Bogen ohne Wendung zwischen den Bogenführungszylindern und Bogenführungstrommeln übergeben werden. In der Betriebsart Schön- und Widerdruck erfolgt ein Wenden der Bogen durch die Wendevorrichtung, so dass im nachfolgenden Druckwerk die Bogenrückseite bearbeitet, insbesondere bedruckt, werden kann. Der Wendevorrichtung können nicht dargestellte Zwischentrockner und/oder Messsysteme zugeordnet sein.

Sowohl die Übergabetrommel 1 als auch die Speichertrommel 2 sind hier doppeltgroß ausgeführt. Die doppeltgroßen Trommeln weisen je zwei sich diametral in Greiferkanälen gegenüberliegende Greifersysteme 6 zum Transport der Bogen an der Vorderkante auf. Die jeweiligen Greiferkanäle erstrecken sich über die Trommelbreite und weisen eine Öffnung in der Mantelfläche auf. Ein in einem Greiferkanal angeordnetes Greifersystem 6 enthält bevorzugt eine über die Trommelbreite reichende Greiferwelle, an der beabstandet zueinander Greiferfinger fest angeordnet sind. Die Greiferfinger bilden bei einer Schwenkbewegung der Greiferwelle einen Klemmspalt mit einzelnen Greiferaufschlägen oder einer durchgehenden Greiferaufschlagleiste. Alternativ kann die Übergabetrommel 1 aber auch einfachgroß ausgeführt sein. In weiterer alternativer Ausführungsform können die Trommeln aber auch mehrfachgroß ausgeführt sein.

Die Wendetrommel 3 ist hier einfachgroß ausgeführt und enthält Greifer zur Übernahme eines Bogens von der Speichertrommel 2 an der Vorderkante im Schöndruck und der Hinterkante im Schön- und Widerdruck. Die Greifer der Wendetrommel 3 können schwenkbare Greifer und/oder Sauger oder ein Zangengreifersystem enthalten. Die Bogenübergabe von der Speichertrommel 2 an die Wendetrommel 3 erfolgt in einer Übergabezentralen. Die zwischen beiden Trommeln gebildete Übergabezentrale ist eine gedachte Linie, in welcher ein von der Speichertrommel 2 gehaltener Bogen vom Greifer bzw. von Greifern der Wendetrommel 3 übernommen wird. Die Übernahme des Bogens erfolgt registerhaltig während der Bogen kurzzeitig von beiden Trommeln gehalten wird. Alternativ kann die Wendetrommel 3 aber auch doppeltgroß oder mehrfachgroß ausgeführt sein, wobei eine einfachgroße Trommel oder ein einfachgroßer Zylinder in der Regel einen Bogen maximalen Formates umfangsseitig aufnehmen kann. Alternativ können natürlich auch andere Trommel- bzw. Zylindergrößen und/oder eine andere Anzahl von Trommeln bzw. Zylindern in den Werken, beispielsweise Druckwerken, und der Wendevorrichtung eingesetzt werden. Doppeltgroße bzw. mehrfachgroße Trommeln bzw. Zylinder können entsprechend zwei oder mehr maximalformatige Bogen gleichzeitig umfangsseitig aufnehmen.

In der Wendevorrichtung wird in der Betriebsart Schön- und Widerdruck der zu wendende Bogen mit seiner Vorderkante voran auf der Speichertrommel 2 geführt. Bei der Wendung wird der Bogen von der Speichertrommel 2 an der Übergabezentralen vorbeigeführt und von der Wendetrommel 3 an der Hinterkante erfasst. Dabei wird die auf der Speichertrommel 2 liegende Hinterkante des Bogens vom Greifer, insbesondere von einem Zangengreifer oder von Greifern und/oder Saugern, die schwenkbar in der rotierenden Wendetrommel 3 gelagert sind, übernommen. Der erfasste Bogen wird anschließend während des Rotationsfortschrittes der Wendetrommel 3 nach dem Prinzip der Hinterkantenwendung gewendet, so dass seine alte Hinterkante ab seiner Bewegungsumkehr zur neuen Vorderkante und die auf der Speichertrommel 2 liegende alte Vorderkante zur neuen Hinterkante wird.

Die Fig. 2 zeigt eine doppeltgroße Speichertrommel 2 ausschnittsweise in perspektivischer Ansicht. Die Speichertrommel 2 ist beidseitig über einen Speichertrommel-Schenkel 7 rotationsbeweglich in Seitengestellen der Maschine gelagert. Dargestellt ist ein in einem der Greiferkanäle angeordnetes Greifersystem 6. Das Greifersystem 6 enthält hier eine in Lagerböcken gelagerte Greiferwelle, der über die Trommelbreite die Greiferfinger fest zugeordnet sind. Die Greiferwelle wird von mindestens einem Rollenhebel über eine nicht weiter dargestellte Kurvenrolle und Kurvenscheibe angetrieben. Das Greifersystem 6 ist an einem vorderen Mantelsegment angeordnet, welches den vorderen Bereich eines vom Greifersystem 6 geklemmten Bogens trägt. Das vordere Mantelsegment ist bevorzugt feststehend mit dem Speichertrommel-Schenkel 7 verbunden. Das vordere Mantelsegment ist hier als Greifer-Mantelsegment 8 bezeichnet.

In Umfangsrichtung der Speichertrommel 2 beabstandet von dem vorderen Mantelsegment ist ein hinteres Mantelsegment vorgesehen, welches den hinteren Bereich eines vom Greifersystem 6 geklemmten Bogens trägt. Das hintere Mantelsegment ist in Umfangsrichtung der Speichertrommel 2 gegenüber dem Speichertrommel-Schenkel 7 verlagerbar ausgeführt, so dass Bogen unterschiedlichen Formates sowohl vom vorderen Mantelsegment als auch vom hinteren Mantelsegment getragen werden können. Das hintere Mantelsegment ist vorzugsweise derart formatverstellbar ausgeführt, dass Segmentzinken der Mantelsegmente bei Formatverstellung kammartig ineinander greifen und dabei eine bogentragende Mantelfläche bilden. Die beiden sich diametral gegenüberliegenden hinteren Mantelsegmente der doppeltgroßen Speichertrommel 2 werden bevorzugt gemeinsam zur Formatverstellung gegenüber den feststehenden vorderen Mantelsegmenten bewegt. Dabei können ein gemeinsamer Antrieb oder synchronisierte Antriebe eingesetzt werden.

An den gegenüber den vorderen Mantelsegmenten verstellbaren hinteren Mantelsegmenten sind weiterbildend jeweils Saugsysteme, hier insbesondere Drehsauger 17, zur Übernahme und Führung der Bogenhinterkanten vorgesehen. Durch die Drehsauger 17 können die Bogen während des Bogentransportes von der Übergabetrommel 1 zur Wendetrommel 3 auf der Speichertrommel 2 liegend und/oder im Schön- und Widerdruck nach der Übergabezentralen längs und/oder quer gestrafft werden. Im Bereich der Übergabezentralen zwischen Speichertrommel 2 und Wendetrommel 3 wird im Schön- und Widerdruck die Saugluftzufuhr zu den Drehsaugern 17 vorzugsweise reduziert und besonders bevorzugt unterbrochen, damit die Greifer der Wendetrommel 3 die Bogenhinterkante übernehmen und insbesondere von der Speichertrommel 2 lösen können. Das hintere Mantelsegment wird hier als Sauger-Mantelsegment 9 bezeichnet.

Die Umfangserstreckung eines vorderen Mantelsegmentes und des korrespondierenden hinteren Mantelsegmentes ist bevorzugt derart bemessen, dass diese gemeinsam eine gegenüber der maximalen Bogenlänge geringere Abmessung aufweisen. Ein Bogen maximalen Formates überragt damit das vordere und hintere Mantelsegment inklusive Segmentzinken in Summe in Umfangsrichtung. Zur Bogenführung enthält die Speichertrommel 2 mindestens ein mittleres Mantelsegment, welches in Umfangsrichtung zwischen dem vorderen Mantelsegment und dem hinteren Mantelsegment angeordnet ist. In der doppeltgroßen Ausführung enthält die Speichertrommel 2 hier genau zwei mittlere Mantelsegmente, welche jeweils mit den weiteren Mantelsegmenten der beiden Mantelhälften zusammenwirken. Insbesondere enthält die Speichertrommel 2 hier über die Trommelbreite mehrere das mittlere Mantelsegment bildende Bogentragflächen aufweisende Überbrückungsglieder 10, die zumindest zeitweise zwischen einem vorderen Mantelsegment und dem korrespondierenden hinteren Mantelsegment positionierbar sind. Die Überbrückungsglieder 10 sind dabei in Umfangsrichtung zwischen dem vorderen Mantelsegment und dem korrespondierenden hinteren Mantelsegment angeordnet. Die Bogentragsegmente für Vorder- und Hinterkante (Greifer-Mantelsegment 8 und Sauger-Mantelsegment 9) sind hier in Umfangsrichtung etwa um die Umfangserstreckung der Überbrückungsglieder 10 verkürzt ausgeführt. Die Überbrückungsglieder 10 sind hier gleichmäßig zueinander beabstandet angeordnet und besitzen eine schmale Erstreckung axial zur Speichertrommel 2.

Die Anordnung des mittleren Mantelsegmentes, insbesondere der Überbrückungsglieder 10, erfolgt über die Trommelbreite zwischen den Segmentzinken des vorderen und/oder hinteren Mantelsegmentes. Dabei weist das mittlere Mantelsegment, insbesondere die Überbrückungsglieder 10, im Bereich seiner Bogentragflächen keine mechanische Verbindung zu den Segmentzinken des Greifer-Mantelsegmentes 8 und/oder des Sauger-Mantelsegmentes 9 auf. Die Bogentragflächen des mittleren Mantelsegmentes, insbesondere die Überbrückungsglieder 10, sind bevorzugt unmittelbar benachbart zu Segmentzinken des Greifer-Mantelsegmentes 8 und/oder unmittelbar benachbart zu Segmentzinken des Sauger-Mantelsegmentes 9 angeordnet. Besonders bevorzugt sind die Überbrückungsglieder 10 vollständig sowohl zwischen den Segmentzinken des Greifer-Mantelsegmentes 8 als auch den Segmentzinken des Sauger-Mantelsegmentes 9 anordenbar ausgebildet. Die Überbrückungsglieder 10 sind weiter derart ausgebildet, dass diese eine Bogentragfläche gemeinsam mit dem Greifer-Mantelsegment 8 und dem Sauger-Mantelsegment 9 für jedes Bogenformat bilden. Ein vorderes Mantelsegment, insbesondere das Greifer-Mantelsegment 8, die Überbrückungsglieder 10 des mittleren Mantelsegmentes und das hintere Mantelsegment, insbesondere das Sauger-Mantelsegment 9, bilden zusammen eine Bogentragfläche für Bogen des jeweiligen Bogenformates. Das Sauger-Mantelsegment 9 wird bevorzugt stets derart zur Bogenhinterkante positioniert, so dass insbesondere mit den Drehsaugern 17 des Sauger-Mantelsegmentes 9 unabhängig vom Bogenformat die Bogenhinterkante fixierbar ist.

Bevorzugt sind die Überbrückungsglieder 10 axial derart zwischen den Segmentzinken von Greifer-Mantelsegment 8 und Sauger-Mantelsegment 9 angeordnet, dass jedem Überbrückungsglied 10 ein Segmentzinken des Greifer-Mantelsegmentes 8 und ein Segmentzinken des Sauger-Mantelsegmentes 9 zugeordnet ist. Besonders bevorzugt ist jedem Überbrückungsglied 10 in Längsrichtung auf einer Seite genau ein Segmentzinken des Greifer-Mantelsegmentes 8 und auf der gegenüberliegenden Seite genau ein Segmentzinken des Sauger-Mantelsegmentes 9 unmittelbar benachbart. Weiter bevorzugt sind die Überbrückungsglieder 10 derart ausgebildet, dass in der Stellung des maximalen Bogenformates eine Überdeckung von Segmentzinken des Greifer-Mantelsegmentes 8, von Segmentzinken des Sauger-Mantelsegmentes 9 und der Überbrückungsglieder 10 in Umfangsrichtung vorhanden ist.

Die Überbrückungsglieder 10 können einzeln, gruppenweise oder gemeinsam auf der Trommelachse der Speichertrommel 2 gelagert sein. Bevorzugt werden die Überbrückungsglieder 10 gemeinsam einer Traverse 11, insbesondere einer profilierten Mitteltraverse 11, zugeordnet. Diese Traverse 11 ist bevorzugt derart ausgebildet, dass diese bei eingestelltem Minimalformat zwischen dem Greifer-Mantelsegment 8 und dem Sauger-Mantelsegment 9 Platz findet. Insbesondere überragen die Segmentzinken von Greifer-Mantelsegment 8 und/oder Sauger-Mantelsegment 9 die Traverse 11 bei Einstellung des Minimalformates. Bei einzeln oder gruppenweise gelagerten Überbrückungsgliedern 10 können diese auch einzeln oder gruppenweise bewegt und/oder angetrieben werden. Bevorzugt erfolgt aber ein gemeinsamer Antrieb der Überbrückungsglieder 10 über die gemeinsame Traverse 11. Die sich über die Trommelbreite erstreckende Traverse 11 ist in Umfangsrichtung der Speichertrommel 2 bewegbar gelagert. Bevorzugt ist die Traverse 11 im seitlichen Trommelbereich mit Lagerscheiben verbunden, welche auf dem Trommelkörper der Speichertrommel 2 gelagert sind. Die Lagerung der Lagerscheiben kann benachbart zur Lagerung des verstellbaren Mantelsegmentes, beispielsweise innen neben den Lagerstellen des Sauger-Mantelsegmentes, 9 erfolgen. Die Lagerscheiben sind besonders bevorzugt koaxial zur Rotationsachse der Speichertrommel 2 gelagert, so dass die Bogentragflächen der Überbrückungsglieder 10 in jeder Stellung exakt zylinderförmig bzw. trommelförmig ausgerichtet sind.

Die Fig. 3 zeigt den Antrieb der Überbrückungsglieder 10 der Speichertrommel 2 insbesondere zur Formatverstellung. Der Antrieb der die Überbrückungsglieder 10 tragenden Traverse 11 kann über ein Übersetzungsgetriebe erfolgen. Beispielsweise kann mit der Bewegung des Sauger-Mantelsegmentes 9 relativ zum Greifer-Mantelsegment 8 ein Zahnsegment 13 als Antrieb mitbewegt werden. Dieses Zahnsegment 13 kann fest dem Sauger-Mantelsegment 9 zugeordnet sein. Das mit dem Sauger-Mantelsegment 9 bewegte Zahnsegment 13 kann weiter in ein Stufenritzel, beispielsweise ein Zahnrad 14 und ein Zahnrad 15, eingreifen, welches dann die Traverse 11 mit einem Bruchteil des Stellwinkels der Sauger-Mantelsegmentes 9 bewegt, beispielsweise ca. der Hälfte. In der dargestellten Ausführungsform greift das Zahnrad 14 in das Zahnsegment 13 und das mit dem Zahnrad 14 insbesondere fest verbundene Zahnrad 15 in ein Zahnsegment 16. Das Zahnradpaar 14/15 überträgt die vom Zahnsegment 13 des Sauger-Mantelsegmentes 9 eingeleitete Bewegung im vorwählbaren Übersetzungsverhältnis ungleich eins an das Zahnsegment 16, welches wiederum fest mit der die Überbrückungsglieder 10 tragenden Traverse 11 verbunden ist. Bevorzugt kann ein solcher Antrieb beiderseits der Speichertrommel 2 vorgesehen sein. Der Antrieb könnte alternativ aber auch als Umlaufrädergetriebe ausgeführt sein. Weiter alternativ kann der Antrieb auch unmittelbar vom Antrieb des bewegbaren Mantelsegmentes, hier des Sauger-Mantelsegmentes 9, abgeleitet sein oder der Antrieb dem mittleren Mantelsegment zugeordnet sein und weiter die Bewegung an das formatverstellbare Mantelsegment, beispielsweise das Sauger-Mantelsegment 9, übertragen werden.

Beispielsweise kann sich das Greifer-Mantelsegment 8 inklusive der Segmentzinken vom Greifersystem 6 in Umfangsrichtung der Speichertrommel 2 über einen Radius bzw. Drehwinkel von ca. 40° erstrecken. Die Aufschläge des Greifersystems 6 bilden dabei ebenfalls die Bogentragefläche, können aber dem Greifer-Mantelsegment 8 benachbart im Greiferkanal angeordnet sein. Die Aufschläge des Greifersystems 6 können dem Greifer-Mantelsegment 8 fest zugeordnet bzw. mit diesem verbunden sein. Die Überbrückungsglieder 10 können sich beispielsweise von deren Vorderkante bis zu deren Hinterkante über einen Umfangsbereich bzw. Radius von ca. 32° erstrecken. Die Segmentzinken des Sauger-Mantelsegmentes 9 können sich bis zum Saugersystem, insbesondere Drehsaugern 17, beispielsweise über einen Umfangsbereich bzw. Radius von ca. 40° erstrecken. Das Saugersystem, insbesondere die Drehsauger 17, bilden dabei ebenfalls die Bogentragfläche, befinden sich aber ebenfalls bevorzugt im dem Sauger-Mantelsegment 9 benachbart angeordneten Greiferkanal. Das Saugersystem, insbesondere die Drehsauger 17, sind dabei dem Sauger-Mantelsegment 9 fest zugeordnet. Im Maximalformat könnte auch eine Überlappung der Überbrückungsglieder 10 in Umfangsrichtung mit den Segmentzinken des Greifer-Mantelsegmentes 8 und/oder des Sauger-Mantelsegmentes 9 vorliegen. Im Minimalformat liegen die Überbrückungsglieder 10 bevorzugt vollständig zwischen den Segmentzinken von Greifer-Mantelsegment 8 und Sauger-Mantelsegment 9.

Durch die zusammenwirkenden, bei Formatverstellung kammartig ineinandergreifenden mindestens drei Mantelsegmente entsteht außerhalb des kämmenden Bereiches der Segmentzinken die sich in Umfangsrichtung erstreckende Funktionsfläche 12, welche auch über die volle Trommelbreite bzw. Bogenbreite für Zusatzfunktionen genutzt werden kann. Die erweiterte Funktionsfläche 12 kann dem Greifer-Mantelsegment 8 oder dem Sauger-Mantelsegment 9 zugeordnet werden oder auf Greifer-Mantelsegment 8 und Sauger-Mantelsegment 9 aufgeteilt werden. Diese vergrößerte Funktionsfläche 12 kann beispielsweise für einen mechanischen Bogenauswerfer am Greifer-Mantelsegment 8 und/oder für pneumatische Elemente am Greifer-Mantelsegment 8 und/oder Sauger-Mantelsegmente 9 genutzt werden.

Die im nicht kämmenden Bogentragbereich der Speichertrommel 2 geschaffene Funktionsfläche 12 ist Teil der Bogentragfläche. Die geschaffene Funktionsfläche 12 der Speichertrommel 2 ist hier dem Sauger-Mantelsegment 9 zugeordnet und kann beispielsweise eine Umfangserstreckung von ca. 25° aufweisen. Die Funktionsfläche 12 erstreckt sich hier über die Trommelbreite und weist eine Erstreckung in Umfangsrichtung der Speichertrommel 2 auf. Die Umfangserstreckung der Funktionsfläche 12 ist hier bevorzugt vollständig zwischen den Segmentzinken des Sauger-Mantelsegmentes 9 und dessen Drehsaugern 17 vorgesehen. Die andere Mantelhälfte bzw. die gegenüberliegende Bogenauflagefläche der doppeltgroßen Speichertrommel 2 ist bevorzugt baugleich ausgeführt bzw. liegt der ersten Mantelhälfte bzw. der ersten Bogenauflagefläche diametral gegenüber. Die andere Bogenauflagefläche umfasst dabei insbesondere ebenfalls die Aufschläge der Greifer, die Bogentragflächen der Segmentzinken des vorderen und hinteren Mantelsegmentes und die Bogentragflächen des mittleren Mantelsegmentes ggf. inklusive von Saugsystemen.

Die Fig. 4 zeigt eine Wendevorrichtung mit einer ein Bogenführungselement in einem Greiferkanal aufweisenden Speichertrommel 2. Die Wendevorrichtung ist Teil einer bogenverarbeitenden Maschine, beispielsweise einer Bogendruckmaschine, insbesondere einer Bogenoffsetrotationsdruckmaschine bevorzugt in Aggregat- und Reihenbauweise, beispielsweise wie oben beschrieben. Die Wendevorrichtung ist hier als Drei-Trommel-Wendung mit einer beispielsweise doppeltgroßen Übergabetrommel 1, der doppeltgroßen Speichertrommel 2 und einer einfachgroßen Wendetrommel 3 ausgeführt. Die Übergabetrommel 1 weist bogentragende Mantelflächen auf und ist hier einem Druckzylinder 4 eines vorgeordneten Druckwerkes nachgeordnet. Unterhalb der Übergabetrommel 1 sind Bogenleitelemente zur Bogenführung angeordnet. Die Bogenleitelemente sind bevorzugt als Bogenleitbleche ausgebildet und weisen weiterbildend pneumatische Führungsmittel auf. Insbesondere sind Blasdüsen in der Führungsfläche der Bogenleitbleche angeordnet, die mit Blasluft oder Saugluft beaufschlagt werden können. Bevorzugt wird zur Bogenführung von den Bogenleitblechen ein Luftpolster ausgebildet, durch das die Bogen an der Mantelfläche der Übergabetrommel 1 gehalten werden. Weiter sind auch der Speichertrommel 2 und/oder der Wendetrommel 3 Bogenleitelemente, insbesondere Bogenleitbleche, zugeordnet.

Die Speichertrommel 2 ist beidseitig rotationsbeweglich in Seitengestellen der Maschine gelagert und enthält zwei diametral in Greiferkanälen angeordnete Greifersysteme 6.

Jedes Greifersystem 6 enthält hier eine in Lagerböcken gelagerte Greiferwelle, der über die Trommelbreite die Greiferfinger fest zugeordnet sind. Die Greiferwelle wird von mindestens einem Rollenhebel über eine nicht weiter dargestellte Kurvenrolle und Kurvenscheibe angetrieben. Die Greifersysteme 6 sind an vorderen feststehenden Mantelsegmenten angeordnet, welche den vorderen Bereich eines von einem Greifersystem 6 geklemmten Bogens tragen. In Umfangsrichtung der Speichertrommel 2 beabstandet von den vorderen Mantelsegmenten sind hintere Mantelsegmente vorgesehen, welche den hinteren Bereich eines von einem Greifersystem 6 geklemmten Bogens tragen. Die hinteren Mantelsegmente sind in Umfangsrichtung der Speichertrommel 2 verlagerbar bzw. verstellbar ausgeführt, so dass Bogen unterschiedlichen Formates sowohl von den vorderen Mantelsegmenten als auch von den direkt korrespondierenden hinteren Mantelsegmenten getragen werden können. Die Mantelsegmente sind vorzugsweise derart formatverstellbar ausgeführt, dass Segmentzinken der Mantelsegmente bei Formatverstellung kammartig ineinander greifen und dabei eine bogentragende Mantelfläche bilden. Die beiden sich diametral gegenüberliegenden hinteren Mantelsegmente der doppeltgroßen Speichertrommel 2 werden bevorzugt gemeinsam zur Formatverstellung gegenüber den feststehenden vorderen Mantelsegmenten bewegt. Dabei können ein gemeinsamer Antrieb oder synchronisierte Antriebe eingesetzt werden. Die Speichertrommel 2 könnte aber auch Leitstreifen und/oder Greiferaussparungen an der Mantelfläche oder auch weitere beispielsweise mittige, bewegbare Mantelsegmente aufweisen.

An den hier gegenüber den vorderen Mantelsegmenten verstellbaren hinteren Mantelsegmenten sind bevorzugt jeweils Saugsysteme, hier insbesondere Drehsauger 17, zur Übernahme und Führung der Bogenhinterkanten vorgesehen. Durch die Drehsauger 17 können die Bogen während des Bogentransportes von der Übergabetrommel 1 zur Wendetrommel 3 auf der Speichertrommel 2 liegend und/oder im Schön- und Widerdruck nach der Übergabezentralen längs und/oder quer gestrafft werden. Im Bereich der Übergabezentralen zwischen Speichertrommel 2 und Wendetrommel 3 wird im Schön- und Widerdruck die Saugluftzufuhr zu den Drehsaugern 17 vorzugsweise reduziert und besonders bevorzugt unterbrochen, damit die Greifer der Wendetrommel 3 die Bogenhinterkante übernehmen und insbesondere von der Speichertrommel 2 lösen können. Alternativ oder weiterbildend kann die Speichertrommel 2 weitere pneumatisch wirkende Elemente aufweisen. Solche weiteren pneumatischen Elemente können beispielsweise in der Bogentragfläche und/oder in den Greiferkanälen der Speichertrommel 2 integriert sein. Beispielsweise können die vorderen und/oder hinteren Mantelsegmente und/oder die Segmentzinken mit pneumatischen Elementen, insbesondere Saugöffnungen und/oder Nuten, versehen sein.

Die Fig. 5 zeigt ein von einem Führungsgetriebe bewegbares Bogenführungselement in einem Greiferkanal einer Bogenführungstrommel, der hier beispielsweise als Speichertrommel 2 ausgeführt ist. In einer doppeltgroßen Speichertrommel 2 können in jedem der beiden Greiferkanäle die Bogenführungselemente angeordnet sein. Die Bogenführungselemente können ein- oder mehrteilig in einem jeweiligen Greiferkanal angeordnet sein. Dabei kann sich ein Bogenführungselement nur teilweise oder über die gesamte Trommelbreite im Greiferkanal erstrecken. Es können auch Teilelemente des Bogenführungselementes lediglich den Kanalwänden beispielsweise zum Schutz des Greifersystems 6 und/oder der Drehsauger 17 zugeordnet sein. Bevorzugt erstreckt sich das Bogenführungselement in Umfangsrichtung von den Drehsaugern 17 bis über das Greifersystem 6 im selben Greiferkanal. Das Bogenführungselement ist vom Führungsgetriebe insbesondere taktweise bewegbar. Es wird bevorzugt eine Bewegung des Bogenführungselementes in radialer Richtung innerhalb des Greiferkanals und/oder aus der Speichertrommel-Peripherie 2.1 heraus realisiert. Es kann zusätzlich auch eine Schwenkbewegung des Bogenführungselementes realisiert sein.

Bevorzugt ist das Führungsgetriebe als Mehrgelenkgetriebe, besonders bevorzugt als Koppelgetriebe und hier insbesondere als Viergelenkgetriebe 19 ausgebildet. Besonders bevorzugt wird das Bogenführungselement als Abweisblech 18 ausgebildet, welches weiterbildend auch pneumatisch beaufschlagbar ausgeführt sein kann. Das Abweisblech 18 kann vom Führungsgetriebe, hier dem Viergelenkgetriebe 19, zumindest zwischen einer Parkposition 18.1, in der das Abweisblech 18 innerhalb der Speichertrommel-Peripherie 2.1 liegt, und einer Arbeitsposition 18.2, in der das Abweisblech 18 zumindest annähernd in der Höhe der Speichertrommel-Peripherie 2.1 liegt, bewegt werden. In der Arbeitsposition 18.2 kann das Abweisblech 18 zumindest mit der in Rotationsrichtung nachlaufenden Kante aus der Speichertrommel-Peripherie 2.1 herausragen. Die nachlaufende Kante kann dabei beispielsweise 1 bis 20 mm, vorzugsweise 1 bis 10 mm und besonders bevorzugt ca. 5 mm über der Speichertrommel-Peripherie 2.1 liegen. Die vorauslaufende Kante des Abweisbleches 18 liegt dabei bevorzugt zumindest annähernd in Höhe der Speichertrommel-Peripherie 2.1. Das Greifersystem 6 im Greiferkanal ist bevorzugt in beiden Positionen des Abweisbleches 18 von diesem überdeckt.

In der Parkposition 18.1 liegt das Abweisblech 18 innerhalb der Speichertrommel-Peripherie 2.1 im Greiferkanal, so dass ein Greifen der Bogenhinterkante, beispielsweise mittels eines Zangengreifers, durch eine Wendetrommel 3 in der Übergabezentralen zur Wendetrommel 3 ermöglicht wird. Bevorzugt liegt das Abweisblech 18 in der Parkposition 18.1 vollständig innerhalb der Speichertrommel-Peripherie 2.1 im Greiferkanal. In der dargestellten Ausführungsform liegt das Abweisblech 18 in der Parkposition 18.1 zumindest annähernd äquidistant zur Speichertrommel-Peripherie 2.1. Alternativ können aber bauraumbedingt auch andere Positionen im Greiferkanal eingenommen werden. In der Arbeitsposition 18.2 kann durch das Abweisblech 18 hingegen eine Führung von entlang der Speichertrommel-Peripherie 2.1 gleitenden Bogen in Umfangsrichtung erfolgen. Das Viergelenkgetriebe 19 als Führungsgetriebe ermöglicht gegenüber einer bloßen Schwenkbewegung des Abweisbleches 18 sowohl die Einhaltung der exakten Arbeitsposition 18.2 des Abweisbleches 18 als auch die Führung in die exakte Parkposition 18.1. Dadurch kann die Führungsfläche des Abweisbleches 18 insbesondere in der Arbeitsposition 18.2 nahezu den kompletten Greiferkanal überspannen, wenn Maximalformat eingestellt ist.

Das Viergelenkgetriebe 19 enthält im Greiferkanal zwei bezüglich des Trommelkörpers gestellfest angeordnete Drehgelenke, an denen je eine Koppel drehbeweglich gelagert ist. Beide Koppeln sind an ihren freien Enden mit einem gemeinsamen Koppelglied drehbeweglich verbunden. Das gemeinsame Koppelglied trägt auf der radial zur Speichertrommel-Peripherie 2.1 weisenden Seite das Abweisblech 18. Das Abweisblech 18 ist dem Koppelglied bevorzugt fest zugeordnet. Über einen Antrieb kann das Koppelglied bei Bedarf angetrieben werden, so dass das Abweisblech 18 radial zur Speichertrommel 2 bewegt wird. Die der Speichertrommel-Peripherie 2.1 zugewandte Koppel ist hier in einem Drehpunkt 19.1 gelagert und über diesen Drehpunkt 19.1 hinaus verlängert. An der Verlängerung der Koppel ist eine Viergelenk-Kurvenrolle 19.2 drehbeweglich aufgenommen. Die Viergelenk-Kurvenrolle 19.2 wirkt mit einer Viergelenk-Steuerkurve 19.3 zusammen. Über Andrückmittel kann die Viergelenk-Kurvenrolle 19.2 in Anlage an der Viergelenk-Steuerkurve 19.3 gehalten werden. Über die Viergelenk-Steuerkurve 19.3 kann eine Bewegung von der Viergelenk-Kurvenrolle 19.2 über die Koppeln an das Koppelglied zur Bewegung des Abweisbleches 18 übertragen werden.

Die Fig. 6 zeigt ein in einem Greiferkanal einer Bogenführungstrommel angeordnetes pneumatisch beaufschlagbares Bogenführungselement. Das Bogenführungselement weist dafür zumindest eine mit den Bogen zumindest zeitweise in Kontakt tretende Öffnung auf. Das Bogenführungselement kann ein- oder mehrteilig in dem Greiferkanal angeordnet sein. Dabei kann sich ein Bogenführungselement nur teilweise oder über die gesamte Trommelbreite im Greiferkanal erstrecken. Es können auch Teilelemente des Bogenführungselementes lediglich den Kanalwänden beispielsweise zum Schutz des Greifersystems 6 und/oder der Drehsauger 17 zugeordnet sein. Das Bogenführungselement kann dabei fest im Greiferkanal angeordnet sein. Bevorzugt ist das Bogenführungselement aber bewegbar, insbesondere taktweise bewegbar, ausgeführt. Es wird bevorzugt eine Bewegung des Bogenführungselementes in radialer Richtung innerhalb des Greiferkanals und/oder aus der Peripherie der Bogenführungstrommel heraus realisiert. Es kann zusätzlich auch eine Schwenkbewegung des Bogenführungselementes, insbesondere des Abweisbleches 18, realisiert sein. Bevorzugt ist dem Bogenführungselement ein Antrieb zugeordnet, welcher das Bogenführungselement bei Bedarf bewegt. Dem Bogenführungselement ist dabei bevorzugt ein Führungsgetriebe, insbesondere ein Mehrgelenkgetriebe, bevorzugt ein Koppelgetriebe, beispielsweise ein Viergelenk, zugeordnet.

Das Bogenführungselement ist hier insbesondere als in einem Greiferkanal einer beispielsweise doppeltgroßen Speichertrommel 2 angeordnetes Abweisbleches 18 ausgeführt ist. Das Abweisblech 18 kann hier eine innerhalb der Speichertrommel-Peripherie 2.1 im Greiferkanal angeordnete Position, beispielsweise einer Parkposition 18.1, einnehmen. Das Abweisblech 18 weist eine zumindest annähernd geschlossene Führungsfläche für die Bogen auf, in der pneumatisch wirkende Öffnungen, beispielsweise Saugdüsen, angeordnet sind. Die Führungsfläche des Abweisbleches 18 ist bevorzugt entsprechend der Speichertrommel-Peripherie 2.1 gewölbt ausgeführt. Bevorzugt erstreckt sich das Abweisblech 18 über zumindest annähernd die gesamte Trommelbreite. Weiterbildend ist das Abweisblech 18 derart in Umfangsrichtung der Speichertrommel 2 ausgeführt, dass ein Greiferkanal einer auf Maximalformat eingestellten Speichertrommel 2 zumindest annähernd überdeckt wird. Bevorzugt erstreckt sich das Abweisblech 18 von den in Rotationsrichtung der Speichertrommel 2 vorauseilenden Drehsaugern 17 unmittelbar bis zu dem diesen nacheilenden Greifersystem 6 im Greiferkanal.

Die Drehsauger 17 sind weitere pneumatisch wirkende Elemente der Speichertrommel 2, die bevorzugt drehwinkelabhängig aktivierbar ausgebildet sind. Die pneumatischen Öffnungen des Abweisbleches 18 und die weiteren pneumatisch wirkenden Elemente, insbesondere die Drehsauger 17, der Speichertrommel 2 weisen eine gemeinsame pneumatische Leitung auf. Die gemeinsame pneumatische Leitung kann biegesteif oder flexibel ausgeführt sein und ist bevorzugt zumindest annähernd bis zum Greiferkanal der Speichertrommel 2 geführt. Die gemeinsame pneumatische Leitung steht mit mindestens einem Lufterzeuger, hier einem Sauglufterzeuger, in Verbindung. Der weiteren Mantelhälfte bzw. Bogenauflagefläche der doppeltgroßen Speichertrommel 2 ist bevorzugt ebenfalls eine gemeinsame pneumatische Leitung für das weitere Abweisblech 18 und das weitere pneumatische Element, insbesondere die unmittelbar diesem vorauseilenden Drehsauger 17, zugeordnet. Weiterbildend können auch mehrere unterschiedliche Sauglufterzeuger für die unterschiedlichen pneumatisch wirksamen Elemente der Speichertrommel 2 vorgesehen sein. Damit können den unterschiedlichen Elementen unterschiedliche Saugluftniveaus zur Verfügung gestellt werden.

Der Speichertrommel 2 ist ein Schaltmittel zum wahlweisen pneumatischen Ansteuern des Bogenführungselementes, insbesondere des Abweisbleches 18, oder des weiteren pneumatischen Elementes, insbesondere der Drehsauger 17, zugeordnet. Das Schaltmittel kann beispielsweise in einem Greiferkanal angeordnet sein. Das Schaltmittel ist bevorzugt als Steuerventil zur Luftsteuerung ausgebildet, welches mit der gemeinsamen pneumatischen Leitung in Wirkverbindung steht. In bevorzugter Ausführungsform ist das Steuerventil ein Schwenkschieber 23, welcher durch einen Antriebshebel des Viergelenkes des gesteuerten Abweisbleches 18 bewegt wird und so die Saugluft des Abweisbleches 18 freischaltet bevor das Abweisblech 18 seine Arbeitsposition 18.2 erreicht hat. Der Schwenkschieber 23 hat beispielsweise zwei Arbeitsstellungen zur Versorgung zweier pneumatischer Wirkelemente, hier neben dem Abweisblech 18 die Drehsauger 17. Weiterbildend können weitere pneumatische Elemente der Speichertrommel 2 der gemeinsamen pneumatischen Leitung zugeordnet werden und entsprechend einzeln oder gruppenweise nacheinander versorgt werden.

In der dargestellten Ausführungsform ist die gemeinsame Leitung zur pneumatischen Versorgung der verschiedenen Elemente bis zu mindestens einem beispielsweise mittig angeordneten Saugluftanschluss 20 angeordnet. Bevorzugt werden mehrere, beispielsweise zwei, solcher Saugluftanschlüsse 20 über die Trommelbreite angeordnet. Diese Saugluftanschlüsse 20 sind bevorzugt baugleich ausgeführt und/oder symmetrisch zur Trommelbreite angeordnet. Ein Saugluftanschluss 20 ist benachbart zu einem Saugluftkanal 21 eines Saugsystems, beispielsweise der Drehsauger 17, einerseits und benachbart zu einem Saugluftkanal 22 des Abweisbleches 18 andererseits angeordnet. Der Saugluftanschluss 20 und die Saugluftkanäle 21, 22 für das Saugsystem, insbesondere die Drehsauger 17, und das Abweisblech 18 sind hier in einer Baueinheit aufgenommen. Diese Baueinheit steht mit dem Schwenkschieber 23 in Wirkverbindung.

Der Schwenkschieber 23 weist ein Kanalstück 24 auf, das hier stets mit dem Saugluftanschluss 20 in pneumatischer Verbindung steht. Der Schwenkschieber 23 ist zwischen den mindestens zwei Arbeitsstellungen schwenkbar. Die Schwenkbewegung wird vorzugsweise durch Schwenken um eine Schwenkachse durch einen Antrieb bewirkt. In einer ersten Arbeitsstellung wird eine Saugluftversorgung zu dem Saugsystem, hier den Drehsaugern 17, hergestellt, wobei gleichzeitig eine Saugluftversorgung des Abweisbleches 18 unterbrochen ist. Das Abweisblech 18 weist hier in der im Greiferkanal befindlichen Parkposition 18.1 keine pneumatische Versorgung auf. In dieser Parkposition 18.1 kann keine Saugluft an den Saugöffnungen des Abweisbleches 18 wirken. Stattdessen ist in dieser ersten Arbeitsstellung des Schwenkschiebers 23 über das Kanalstück 24 eine pneumatische Verbindung zu den Drehsaugern 17 hergestellt. In einer zweiten Arbeitsstellung wird eine Saugluftversorgung zum Abweisblech 18 hergestellt, wobei gleichzeitig eine Saugluftversorgung des Saugsystems, insbesondere der Drehsauger 17, unterbrochen ist. Es sind weitere Stellungen denkbar, in denen andere Elemente versorgt werden oder auch gar kein Element versorgt wird. Weitere Schaltelemente können der gemeinsamen Leitung vorgeordnet sein, die die gemeinsame Saugluftversorgung beeinflussen.

Die Fig. 7 zeigt das bevorzugt durch das Viergelenk in die Arbeitsposition 18.2 gestellte Abweisblech 18, welches hier in Höhe der Speichertrommel-Peripherie 2.1 liegt. Durch das Viergelenk wird hier bevorzugt auch der Schwenkschieber 23 betätigt. Besonders bevorzugt wird der Schwenkschieber 23 in einem bezüglich des Trommelkörpers gestellfesten Drehgelenk des Viergelenkes angeordnet, beispielsweise im oben beschriebenen Drehpunkt 19.1 des Viergelenkgetriebes 19. Durch die Schwenkbewegung des Schwenkschiebers 23 hier entgegengesetzt des Uhrzeigersinnes wird durch das Kanalstück 24 des Schwenkschiebers 23 in dieser Arbeitsstellung die pneumatische Verbindung zu den Drehsaugern 17 unterbrochen und stattdessen die pneumatische Verbindung zum Abweisblech 18 hergestellt. Bevorzugt erfolgt durch die Schwenkbewegung auch die Verlagerung des Abweisbleches 18 in dessen Arbeitsposition 18.2. Weiterbildend ist auch Blasluft den pneumatisch wirksamen Elementen der Speichertrommel 2 zuführbar. In weiterer Weiterbildung werden durch Kombination mit einem Drehventil in Richtung der Lufterzeuger beide wechselseitig umgeschalteten Luftversorgungen auch mit zwei verschiedenen Lufterzeugern verbunden. Damit sind unterschiedliche Druck- bzw. Saugluftniveaus an den pneumatisch wirkenden Elementen der Speichertrommel 2 herstellbar.

Die Umschaltung des Schaltmittels erfolgt insbesondere während der Rotation der Speichertrommel 2 in der Betriebsart Schön- und Widerdruck, wenn der zu wendende Bogen bereits von der Wendetrommel 3 ergriffen ist und während des Wendeprozesses von der Speichertrommel 2 abgezogen wird. Somit wird eine gemeinsame pneumatische Führung der Bogen durch die pneumatischen Elemente der Speichertrommel 2 und das Abweisblech 18 im Greiferkanal erzielt. Die pneumatische Führung erfolgt hier zuerst durch Saugelemente und/oder die Strecksauger, insbesondere die Drehsauger 17, der Speichertrommel 2. Die Saugelemente bzw. Drehsauger 17 können solange wirksam bleiben, wie ein Kontakt des aktuell zu wendenden Bogens mit den Saugelementen bzw. Drehsaugern 17 besteht. Bevor oder sobald durch den Wendefortschritt ein Kontakt des Bogens zu den Saugelementen bzw. Drehsaugern 17 nicht mehr besteht, werden die Saugelemente bzw. Drehsauger 17 pneumatisch wirkungslos geschalten, so dass diese keine Falschluft ziehen. Gleichzeitig wird das Abweisblech 18 pneumatisch wirksam, so dass durch dieses eine weitere Bogenführung erfolgt.

Die bevorzugt pneumatisch unterstützte Bogenführung durch das Abweisblech 18 wird bevorzugt solange aufrechterhalten, bis der zu wendende Bogen auch zu diesem den Kontakt verliert. Damit wird eine gemeinsame Führung der Bogen durch die Saugelemente und/oder Strecksauger, insbesondere Drehsauger 17, der Trommel und das Bogenführungselement im Greiferkanal, insbesondere das Abweisblech 18, nacheinander verwirklicht. Die Führung des Bogens erfolgt dabei durch drehwinkelabhängige Zuschaltung von Saugluft zum weiteren Element und anschließende drehwinkelabhängige Zuschaltung der Saugluft zum Bogenführungselement, insbesondere zum Abweisblech 18 durch das Schaltmittel, insbesondere das Steuerventil und bevorzugt den Schwenkschieber 23. Die pneumatische Wirkung kann reduziert oder aufgehoben werden, wenn kein Bogenkontakt mehr besteht. Insbesondere ist eine drehwinkelabhängige Abschaltung vorgesehen.

Die Fig. 8 zeigt eine Wendevorrichtung für eine bogenverarbeitende Maschine, beispielsweise wie oben beschrieben, mit einer an der Bogenführungstrommel, insbesondere Speichertrommel 2, anstellbaren Ablöseeinrichtung 25. Der Bogenführungstrommel, insbesondere Speichertrommel 2, ist ein Aushebersystem zum Abheben der Bogenvorderkante von der Bogentragfläche und zum Überführen dieser auf die Ablöseeinrichtung 25 zugeordnet. Die Wendevorrichtung ist Teil einer bogenverarbeitenden Maschine, beispielsweise einer Bogendruckmaschine, insbesondere einer Bogenoffsetrotationsdruckmaschine bevorzugt in Aggregat- und Reihenbauweise, beispielsweise wie oben beschrieben. Die Wendevorrichtung ist hier als Drei-Trommel-Wendung mit einer beispielsweise doppeltgroßen Übergabetrommel 1, einer als doppeltgroße Speichertrommel 2 ausgebildeten Bogenführungstrommel und einer einfachgroßen Wendetrommel 3 ausgeführt. Die Übergabetrommel 1 weist bogentragende Mantelflächen auf und ist hier einem Druckzylinder 4 eines vorgeordneten Druckwerkes nachgeordnet. Der Speichertrommel 2 ist zusätzlich bevorzugt aber alternativ zu einem Bogenführungselement im Greiferkanal die Ablöseeinrichtung 25 zur Speicherung eines Bogens während des Wendeprozesses zugeordnet. Die Ablöseeinrichtung 25 ist beispielsweise als Leitrakel ausgebildet und weist bevorzugt pneumatische Elemente zum Führen des Bogens an der Oberfläche.

Die Speichertrommel 2 ist beidseitig rotationsbeweglich in Seitengestellen der Maschine gelagert und enthält zwei diametral in Greiferkanälen angeordnete Greifersysteme 6. Jedes Greifersystem 6 enthält hier eine in Lagerböcken gelagerte Greiferwelle, der über die Trommelbreite die Greiferfinger fest zugeordnet sind. Die Greiferwelle wird von mindestens einem Rollenhebel über eine nicht weiter dargestellte Kurvenrolle und Kurvenscheibe angetrieben. Die Greifersysteme 6 sind an vorderen feststehenden Mantelsegmenten angeordnet, welche den vorderen Bereich eines von einem Greifersystem 6 geklemmten Bogens tragen. In Umfangsrichtung der Speichertrommel 2 beabstandet von den vorderen Mantelsegmenten sind hintere Mantelsegmente vorgesehen, welche den hinteren Bereich eines von einem Greifersystem 6 geklemmten Bogens tragen. Die hinteren Mantelsegmente sind in Umfangsrichtung der Speichertrommel 2 verlagerbar bzw. verstellbar ausgeführt, so dass Bogen unterschiedlichen Formates sowohl von den vorderen Mantelsegmenten als auch von den direkt korrespondierenden hinteren Mantelsegmenten getragen werden können. Die Mantelsegmente sind vorzugsweise derart formatverstellbar ausgeführt, dass Segmentzinken der Mantelsegmente bei Formatverstellung kammartig ineinander greifen und dabei eine bogentragende Mantelfläche bilden. Die beiden sich diametral gegenüberliegenden hinteren Mantelsegmente der doppeltgroßen Speichertrommel 2 werden bevorzugt gemeinsam zur Formatverstellung gegenüber den feststehenden vorderen Mantelsegmenten bewegt. Dabei können ein gemeinsamer Antrieb oder synchronisierte Antriebe eingesetzt werden. Die Speichertrommel 2 könnte aber auch Leitstreifen und/oder Greiferaussparungen an der Mantelfläche oder auch weitere beispielsweise mittige, bewegbare Mantelsegmente aufweisen.

An den hier gegenüber den vorderen Mantelsegmenten verstellbaren hinteren Mantelsegmenten sind bevorzugt jeweils Saugsysteme, hier insbesondere Drehsauger 17, zur Übernahme und Führung der Bogenhinterkanten vorgesehen. Durch die Drehsauger 17 können die Bogen während des Bogentransportes von der Übergabetrommel 1 zur Wendetrommel 3 auf der Speichertrommel 2 liegend und/oder im Schön- und Widerdruck nach der Übergabezentralen längs und/oder quer gestrafft werden. Im Bereich der Übergabezentralen zwischen Speichertrommel 2 und Wendetrommel 3 wird im Schön- und Widerdruck die Saugluftzufuhr zu den Drehsaugern 17 vorzugsweise reduziert und besonders bevorzugt unterbrochen, damit die Greifer der Wendetrommel 3 die Bogenhinterkante übernehmen und insbesondere von der Speichertrommel 2 lösen können. Alternativ oder weiterbildend kann die Speichertrommel 2 weitere pneumatisch wirkende Elemente aufweisen. Solche weiteren pneumatischen Elemente können beispielsweise in der Bogentragfläche und/oder in den Greiferkanälen der Speichertrommel 2 integriert sein. Beispielsweise können die vorderen und/oder hinteren Mantelsegmente und/oder die Segmentzinken mit pneumatischen Elementen, insbesondere Saugöffnungen und/oder Nuten, versehen sein.

Die hier beispielsweise als Speichertrommel 2 ausgebildete Bogenführungstrommel enthält neben dem Greifersystem 6 eine weitere Bogenhalteeinrichtung, die dem Greifersystem 6 benachbart und der Bogentragfläche zugeordnet ist. Die weitere Bogenhalteeinrichtung kann dabei den feststehenden Mantelsegmenten zugeordnet sein und/oder eine separate Halterung aufweisen. Die weitere Bogenhalteeinrichtung ist insbesondere in Höhe der Peripherie der Bogenführungstrommel angeordnet und beispielsweise dem Greifersystem 6 mittelbar oder unmittelbar benachbart zugeordnet. Die weitere Bogenhalteeinrichtung ist dabei dem Greifersystem 6 in Rotationsrichtung der Bogenführungstrommel nacheilend angeordnet. Insbesondere enthält die weitere Bogenhalteeinrichtung Saugöffnungen und/oder separat ansteuerbare Haltebereiche. Bevorzugt enthält die Bogenhalteeinrichtung quer und/oder in Umfangsrichtung der Bogenführungstrommel vorzugsweise unabhängig ansteuerbare Saugöffnungen. Die weitere Bogenhalteeinrichtung kann sich dabei quer d. h. über die Trommelbreite erstrecken oder nur über einen Teilbereich der Trommel. Besonders bevorzugt ist die weitere Bogenhalteeinrichtung zumindest in den seitlichen Bereiches der Bogenführungstrommel vorgesehen, wobei eine Deaktivierung außerhalb des aktuellen Bogenformates vorgesehen sein kann.

Die weitere Bogenhalteeinrichtung ist insbesondere separat ansteuerbar, wobei bevorzugt eine drehwinkelabhängige Ansteuerung erfolgt. Alternativ kann eine vom Greifersystem 6, insbesondere von einer Öffnungsbewegung des Greifersystems 6, abhängige Ansteuerung der weiteren Bogenhalteeinrichtung erfolgen. Bei unabhängig voneinander ansteuerbaren Haltebereichen der weiteren Bogenhalteeinrichtung können diese in Umfangsrichtung der Bogenführungstrommel nacheinander angesteuert werden. So können diese Haltebereiche gemeinsam oder nacheinander aktiviert und/oder nacheinander in Abhängigkeit des Rotationsfortschrittes der Bogenführungstrommel deaktiviert werden.

Die Fig. 9 zeigt eine weitere Bogenhalteeinrichtung im Bereich eines Greifersystems 6 einer Bogenführungstrommel, hier insbesondere einer Speichertrommel 2. Die Speichertrommel 2 enthält dem Greifersystem 6 benachbart zugeordnete Zusatzsauger 26, die beispielsweise 0,1 bis 20 cm, bevorzugt 0,5 bis 10 cm, besonders bevorzugt 1 bis 5 cm, in Umfangsrichtung beabstandet von den Greiferaufschlägen hier in Richtung eines Greifer-Mantelsegmentes 8 angeordnet sind. Die Zusatzsauger 26 sind hier über die Trommelbreite den seitlichen Bereichen, also den den Stirnseiten zugewandten Bereichen, der Speichertrommel 2 zugeordnet. Die weitere Bogenhalteeinrichtung befindet sich damit bevorzugt zumindest in den formatvariablen Bereichen der Bogenführungstrommel, hier insbesondere der Speichertrommel 2.

Die Speichertrommel 2 enthält weiter bevorzugt ein dem jeweiligen Greifersystem 6 zugeordnetes Aushebersystem, welches die vom Greifersystem 6 freigegebene Bogenvorderkante von der Bogentragfläche abhebt und dabei im Drehwinkelbereich der Ablöseeinrichtung 25 auf diese führt. Hier ist annähernd jedem Greiferfinger des Greifersystems 6 ein über die Peripherie der Speichertrommel 2 bewegbarer Ausheber 28 zugeordnet. Die Ausheber 28 können beispielsweise in radialer Richtung über die Peripherie bewegt werden und so die Bogenvorderkanten von der Bogentragfläche lösen. Die Ausheber 28 können separat angesteuert werden oder auch durch das Greifersystem 6, insbesondere durch die Öffnungsbewegung des Greifersystems 6. Die weitere Bogenhalteeinrichtung ist bevorzugt derart ausgebildet, dass die von den Aushebern 28 bei geöffneten Greiferfingern von der Bogentragfläche gelöste Bogenvorderkante im sich anschließenden Bogenbereich fixierbar ist. Über einen gewissen Drehwinkelbereich der Speichertrommel 2 wird die Bogenvorderkante nur von der weiteren Bogenhalteeinrichtung gehalten, während die Bogenvorderkante auf die Ablöseeinrichtung 25 geführt wird.

Ein jeweiliger Bogen wird während des Wendeprozesses in der Wendevorrichtung durch eines der Greifersysteme 6 der Speichertrommel 2 an der Vorderkante geklemmt. In der Betriebsart Schön- und Widerdruck wird der zu wendende Bogen mit seiner Vorderkante voran auf der Speichertrommel 2 geführt. Bei der Wendung wird der Bogen von der Speichertrommel 2 an der Übergabezentralen zur Wendetrommel 3 vorbeigeführt, wobei auch die Zusatzsauger 26 den vorderen Bogenbereich fixieren können. Von der Speichertrommel 2 wird der Bogen bis zur Kammspitze der Ablöseeinrichtung 25 geführt. Kurz vor Erreichen der Kammspitze führt das Greifersystem 6 eine Öffnungsbewegung aus, so dass die Bogenvorderkante von den Greiferfingern freigegeben wird. Gleichzeitig kann die freigegebene Bogenvorderkante durch die Auswerfer 28 angehoben werden, so dass die Bogenvorderkante auf die Ablöseeinrichtung 25 gehoben wird. Durch die Zusatzsauger 26 wird der Bogen weitestgehend auf der Speichertrommel 2 gehalten, so dass der frei fliegende Bereich der Bogenvorderkante begrenzt ist. Die frei fliegende Länge wird insbesondere durch den Abstand zwischen den Auswerfern 28 und den jeweils aktivierten Zusatzsaugern 26 bestimmt. Ein Anspringen der definiert geführten Bogenvorderkante an die Ablöseeinrichtung 25 wird dadurch vereinfacht wird. Bevorzugt sind pneumatische Führungselemente der Ablöseeinrichtung 25 zugeordnet, die die Bogenvorderkante führen, sobald sich diese im Wirkbereich der Ablöseeinrichtung 25 befindet. Besonders bevorzugt wird die Bogenvorderkante auf der Ablöseeinrichtung 25 durch ein aerodynamisches Paradoxon bzw. mit Saugwirkung geführt.

Der Bogen kann durch die weitere Bogenhalteeinrichtung freigegeben werden, sobald dieser zumindest teilweise von der Ablöseeinrichtung 25 geführt ist. Die Haltewirkung der weiteren Bogenhalteeinrichtung kann bogenformatabhängig, grammaturabhängig, geschwindigkeitsabhängig und/oder nach Sensorwerten einstellbar ausgeführt sein. Auch eine anliegende Saugwirkung kann einstellbar ausgeführt sein. Weiterbildend können verschiedene Haltebereiche unabhängig voneinander einstellbar sein. Insbesondere bei mehreren in Umfangsrichtung angeordneten Haltebereichen ist eine Aktivierung bzw. Deaktivierung nacheinander und/oder eine unterschiedliche Intensität der Haltewirkungen möglich. So kann ein zumindest teilweise auf der Ablöseeinrichtung 25 befindlicher Bogen von der Bogenhalteeinrichtung in Umfangsrichtung nacheinander bereichsweise freigegeben werden. Auch die Ausbildung einer in Umfangsrichtung abnehmenden Saugwirkung ist damit realisierbar.

Während die Bogenvorderkante auf die Ablöseeinrichtung 25 geführt wird, wird der vordere Bereich des Bogens weiterhin von den Zusatzsaugern 26 an der Bogentragfläche der Speichertrommel 2 gehalten und somit definiert geführt. Der Bogen kann damit durch die Ablöseeinrichtung 25 unmittelbar von der Speichertrommel 2 übernommen werden, ohne dass der Bogen aus größerer Distanz anspringen muss. Besonders bevorzugt wirkt die Haltewirkung der weiteren Bogenhalteeinrichtung bzw. die Saugwirkung der Zusatzsauger 26, bis die Ablöseeinrichtung 25 die sichere Führung des Bogens übernommen hat. Der von der Speichertrommel 2 weitgehend auf die Ablöseeinrichtung 25 geführte Bogen wird im Anschluss von der Wendetrommel 3 an der Hinterkante erfasst. Dabei wird die noch auf der Speichertrommel 2 liegende Hinterkante des Bogens vom Greifer, insbesondere von einem Zangengreifer oder von Greifern und/oder Saugern, die schwenkbar in der rotierenden Wendetrommel 3 gelagert sind, übernommen. Der erfasste Bogen wird anschließend während des Rotationsfortschrittes der Wendetrommel 3 nach dem Prinzip der Hinterkantenwendung gewendet, so dass seine alte Hinterkante ab seiner Bewegungsumkehr zur neuen Vorderkante und die auf der Ablöseeinrichtung 25 liegende alte Vorderkante zur neuen Hinterkante wird. Der abziehende Bogen kann durch ein der Ablöseeinrichtung 25 zugeordnetes Ablöseelement 27 von der Ablöseeinrichtung 25 abgelöst werden. Das Ablöseelement 27 kann als ein gewölbter Finger oder auch als Saugwalze ausgeführt sein. Durch ein oder mehrere Ablöseelemente 27 kann der Bogen aus der Bahn des folgenden Bogens bewegt werden. Bevorzugt werden das oder die Ablöseelemente 27 getaktet aus der Ablöseeinrichtung 25 und wieder zurück bewegt. Die Bogenführung von der Speichertrommel 2 bzw. der Ablöseeinrichtung 25 zur Wendetrommel 3 kann durch zusätzliche pneumatische Bogenleitelemente unterstützt werden. Alternativ oder zusätzlich kann die weitere Bogenhalteeinrichtung auch als elektrostatische und/oder magnetische Bogenhalteeinrichtung ausgeführt sein.

In Weiterbildung kann die Ablöseeinrichtung 25 auch mit einem vorhandenen Ablöseelement 27 in Modulbauweise ausgeführt sein. Dies ermöglicht eine gemeinsame Verstellung der Ablöseeinrichtung 25 gegenüber der Bogenführungstrommel. Insbesondere kann dadurch eine seitliche Verlagerung der Ablöseeinrichtung 25 durch eine Öffnung der Maschinenseitenwand erfolgen. Eine solche Verlagerung kann zu Wartungsarbeiten genutzt werden. Auch eine Entnahme oder ein Einsetzen einer Ablöseeinrichtung 25 kann durch die Öffnung der Maschinenseitenwand erfolgen. Besonders bevorzugt werden alle Anschlüsse, insbesondere die pneumatischen Anschlüsse, der Ablöseeinrichtung 25 automatisch gekoppelt bzw. entkoppelt. Dabei sind insbesondere die Funktionselemente der Ablöseeinrichtung 25 funktionsgerecht in der Baueinheit zusammengefasst und als Rakelmodul integriert. Vorzugsweise ist das Rakelmodul im Maschinengestell gelagert, als Baueinheit komplett auf Führungen axial verschiebbar und vorzugsweise in Richtung der Bedienseite aus einer Arbeitsposition in eine Wartungsposition aus der Maschine heraus bewegbar. Vorgesehen sein können Anschläge, Halteeinrichtung und/oder Kontrolleinrichtungen für eine gesicherte Position des Rakelmoduls in der Arbeitsstellung und/oder eine Sicherungseinrichtungen zur Maschinensperrung beim Verlassen dieser Arbeitsstellung in Richtung einer Wartungsposition. Es kann ein beweglicher Träger für das Bogenhalteelemente bzw. eine Baueinheit für weitere Bogenhalteelemente vorgesehen sein, der auf Führungen im Rakelmodul gelagert und parallel zur Bogenlaufrichtung verschiebbar zur gemeinsamen Einstellung der Bogenkontaktelemente auf eine aktuelle Bogenlänge ist. Ein solcher beweglicher Träger kann mit Antrieben, einer Steuerung und/oder einer Luftversorgung für Bogenhalteelemente versehen sein. Die Baueinheit für weitere Bogenhalteelemente kann ebenfalls auf Führungen am beweglichen Träger gelagert und vorzugsweise in Richtung Bedienseite aus einer Arbeitsposition in eine Wartungsposition aus dem beweglichen Träger bzw. aus dem Rakelmodul heraus bewegbar und wahlweise entnehmbar sein. Vorgesehen sein können Anschläge, Halteeinrichtung und/oder Kontrolleinrichtungen für eine gesicherte Position der Baueinheit für die weiteren Bogenkontaktelemente in der Arbeitsstellung und/oder eine Maschinensperrung beim Verlassen der Arbeitsstellung in Richtung der Wartungsstellung. Eine Leitrakel im Rakelmodul kann um einen festen Drehpunkt schwenkbar gelagert sein. Auch für eine gesicherte Position der Leitrakel in Arbeitsstellung können Anschläge und/oder Kontrolleinrichtungen vorgesehen sein. Dabei ist die Leitrakel vorzugsweise schwenkbar in eine Wartungsstellung mit einer Maschinensicherung.

Die Fig. 10 zeigt in einer Ausführungsform eine perspektivische Ansicht einer einfachgroßen Wendetrommel 3 einer Wendevorrichtung mit Zangengreifersystem 29. Die Wendevorrichtung ist Teil einer bogenverarbeitenden Maschine, beispielsweise einer Bogendruckmaschine, insbesondere einer Bogenoffsetrotationsdruckmaschine bevorzugt in Aggregat- und Reihenbauweise, beispielsweise wie oben beschrieben. Die Wendetrommel 3 ist bevorzugt einer Speichertrommel 2 nachgeordnet, welche ein Eintauchen zumindest eines Teiles des Zangengreifersystems 29 in deren Peripherie zum Ergreifen der Bogenhinterkante im Wendebetrieb ermöglicht. Die Speichertrommel 2 kann dafür formatverstellbare Mantelsegmente und/oder umfangsseitige Leitstreifen aufweisen. Die Wendetrommel 3 ist um eine Rotationsachse drehbar in den Seitengestellen der Maschine gelagert. Das Zangengreifersystem 29 weist einen Antrieb zum Greifen und/oder Schwenken auf. Der Antrieb des Zangengreifersystems 29 ist zwischen der Betriebsart Schöndruck und der Betriebsart Schön- und Widerdruck umstellbar. Der Antrieb des Zangengreifersystems 29 wird hier bevorzugt beidseitig über Kurvenrollen realisiert.

In der Betriebsart Schöndruck führt das Zangengreifersystem 29 eine Greifbewegung zum Übernehmen einer Bogenvorderkante in der Übergabezentralen mit der vorgeordneten Speichertrommel 2 und zur Übergabe an das nachgelagert Bogentransportsystem, beispielsweise einen Druckzylinder 4, aus. In der Betriebsart Schön- und Widerdruck führt das Zangengreifersystem 29 neben der Greifbewegung eine Schwenkbewegung während des Rotationsfortschrittes der Wendetrommel 3 aus, um die in der Übergabezentralen mit der vorgeordneten Speichertrommel 2 übernommene Hinterkante als neue Vorderkante dem nachgelagerten Bogentransportsystem, beispielsweise einem Druckzylinder 4, zu übergeben. Die Wendetrommel 3 kann für den Schön- und Widerdruck bei Formateinstellung gemeinsam mit den nach der Wendevorrichtung angeordneten Werken eingestellt werden, damit das Zangengreifersystem 29 die Bogenhinterkante des aktuellen Bogenformates ergreifen kann. Die Wendetrommel 3 weist eine Bogentragfläche auf, die mindestens die Breite des größten zu verarbeitenden Bogenformates aufweist. Die Wendetrommel 3 kann auch eine eine Mantelfläche bildende Kappe aufweisen, die fest oder austauschbar ausgeführt ist. Insbesondere wird eine vollflächige Kappe in der Betriebsart Schöndruck eingesetzt. In der Betriebsart Schön- und Widerdruck kann die Kappe entfernt werden und/oder eine Wendetrommel-Mantelfläche mit Aussparungen, beispielsweise Kavernen und/oder Kanälen, zum Transport von Umgebungsluft in den einen Unterdruck aufweisenden Bereich zwischen Wendetrommel 3 und Speichertrommel 2 und dem jeweils zu wendenden Bogen vorgesehen sein.

Das Zangengreifersystem 29 der Wendetrommel 3 weist eine in einem Greiferrohr konzentrisch gelagerten Zangengreiferwelle 34 auf, welche mindestens eine eingestochene Laufbahn 35 aufweist. Bevorzugt weist die Zangengreiferwelle 34 an mehreren und ganz bevorzugt an jeder Lagerstelle eingestochene Laufbahnen 35 auf. Weiter sind den eingestochenen Laufbahnen 35 der Zangengreiferwelle 34 geschlitzte Nadelkränze 36 zugeordnet. Über die geschlitzten Nadelkränze 36 wird die konzentrisch innerhalb des Greiferrohres angeordnete Zangengreiferwelle 34 drehbar zum Greiferrohr gelagert. Bevorzugt wird das Greiferrohr zumindest zweiteilig ausgebildet, wobei die Rohrsegmente 31 von Lagerstellen aufgenommen sind. Ein Zangengreifersystem 29 für eine mittelformatige Bogendruckmaschine kann beispielsweise fünf nebeneinander angeordnete Rohrsegmente 31 aufweisen, wobei bevorzugt jedem Rohrsegment 31 zwei Lagerstellen zugeordnet sind. Es kann jedes Rohrsegment 31 beidseitig mit einer Lagerstelle zusammenwirken. Die zwischen den äußeren Lagerstellen der Wendetrommel 3 angeordnete Lagerstellen können zwei der Rohrsegmente 31 an deren gemeinsamen Schnittstelle aufnehmen.

Die Verbindung zweier an einer Schnittstelle zusammenstoßender Rohrsegmente 31 des Greiferrohres erfolgt bevorzugt mittels Verbinder 37, insbesondere über Muffen. Die Rohrsegmente 31 des Greiferrohres können über die Verbinder 37 stoffschlüssig und/oder kraftschlüssig verbunden werden. Vorzugsweise weisen dabei die Verbinder 37 gehärtete Laufbahnen für die in den eingestochenen Laufbahnen 35 angeordneten Nadelkränze 36, insbesondere für die Nadeln, auf. Die beiden über einen Verbinder 37 miteinander verbundenen Rohrsegmente 31 werden im Bereich des Verbinders 37 drehbeweglich über die Nadeln des geschlitzten Nadelkranzes 36 gegenüber der Zangengreiferwelle 34 gehalten.

Die Herstellung des Greiferrohres erfolgt bevorzugt segmentweise, vorzugsweise ohne Wärmebehandlung. Die Verbindung der Rohrsegmente 31 des Greiferrohres mittels Verbinder 37, insbesondere Muffen, erfolgt anschließend stoffschlüssig, insbesondere durch zusammenstecken und/oder verkleben, und/oder kraftschlüssig, insbesondere durch aufschrumpfen. Die nebeneinander angeordneten Rohrsegmente 31 sind somit über die Trommelbreite verbunden und werden über Lagerstellen gegenüber der Wendetrommel 3 gelagert, während die innenliegende Zangengreiferwelle 34 durch die geschlitzten Nadelkränze 36 gegenüber den Rohrsegmenten 31, insbesondere gegenüber dem aus zusammengefügten bzw. verbundenen Rohrsegmenten 31 gebildeten Greiferrohr, drehbeweglich ist. Das aus den zusammengefügten Rohrsegmenten 31 gebildete Greiferrohr weist über die Trommelbreite, insbesondere über die Breite der Bogentragfläche, eine zumindest annähernd geschlossene Mantelfläche auf.

Die Fig. 11 zeigt eine perspektivische Ansicht eines Teils des Zangengreifersystems 29. Das Zangengreifersystem 29 weist ein Greiferrohr und eine innerhalb dessen koaxial gelagerte Zangengreiferwelle 34 auf. Das Greiferrohr enthält mehrere, über (nicht dargestellte) Verbinder 37 miteinander verbundenen Rohrsegmente 31. Im Bereich der Verbinder 37 ist das Greiferrohr über Zangengreifer-Lagerböcke 30 drehbeweglich in der Wendetrommel 3 aufgenommen. Gegenüber den Zangengreifer-Lagerböcken 30 ist sowohl das Greiferrohr als auch die innerhalb des Greiferrohres angeordnete Zangengreiferwelle 34 um eine Drehachse drehbar. Diese gemeinsame Drehachse liegt parallel zur Rotationsachse der Wendetrommel 3 und insbesondere konzentrisch zur Zangengreiferwelle 34 und zum Greiferrohr. Sowohl der Zangengreiferwelle 34 als auch dem Greiferrohr sind Greiferelemente zugeordnet. Am Greiferrohr ist insbesondere eine Zangengreiferhälfte angeordnet, die mit einer der Zangengreiferwelle 34 zugeordneten Zangengreiferhälfte korrespondiert bzw. einen Klemmspalt bildet. Die am Greiferrohr angeordnete Zangengreiferhälfte weist hier zueinander beabstandet angeordnete Aufschläge auf, die fest mit dem Greiferrohr verbunden sind. Bevorzugt sind hier gefederte Greiferaufschläge 33 dem Greiferrohr zugeordnet. Das Greiferrohr weist weiterhin Aussparungen auf, in denen die der Zangengreiferwelle 34 zugeordnete Zangengreiferhälfte angeordnet ist. Hier sind in den Aussparungen des Greiferrohres starre Greiferzungen 32 fest mit der innenliegenden Zangengreiferwelle 34 verbunden. Die starren Greiferzungen 32 können beispielsweise durch die Aussparungen ragend fest mit der Zangengreiferwelle 34 verbunden, beispielsweise verschraubt, werden. Die gefederten Greiferaufschläge 33 und die starren Greiferzungen 32 sind derart zueinander angeordnet, dass zwischen diesen ein Klemmspalt für Bogenkanten gebildet wird.

Die Fig. 12 zeigt einen Längsschnitt eines Ausschnittes des Zangengreifersystems 29. Die Zangengreiferwelle 34 ist um ihre Drehachse drehbeweglich innerhalb des aus Rohrsegmenten 31 bevorzugt mittels Verbinder 37 gebildeten Greiferrohres gelagert und weist die mindestens eine eingestochene Laufbahn 35 auf. In der eingestochenen Laufbahn 35 ist der geschlitzte Nadelkranz 36 eingesetzt. Die in der eingestochenen Laufbahn 35 laufenden Nadeln des geschlitzten Nadelkranzes 36 werden von einer gehärteten Lauffläche, vorzugsweise einem gehärteten hier durgehärteten Laufring 38 geführt. Im Bereich der eingestochenen Laufbahn 35 und des geschlitzten Nadelkranzes 36 ist das Greiferrohr aus den Rohrsegmenten 31 zusammengefügt und vorzugsweise mit einem Verbinder 37, beispielsweise einer Muffe, kraftschlüssig und/oder stoffschlüssig verbunden. Weiterbildend kann auch der Verbinder 37 die gehärtete, besonders bevorzugt durchgehärtete, Laufbahn für die Nadeln des geschlitzten Nadelkranzes 36 aufweisen. Der gehärtete Laufring 38 kann dafür mit dem Verbinder 37 verbunden oder kombiniert sein. Der Verbinder 37 wird weiter bevorzugt von einem Zangengreifer-Lagerbock 30 über einen weiteren Nadelkranz 39 aufgenommen. Zwischen Zangengreifer-Lagerbock 30 und Verbinder 37 sind hier beidseitig des weiteren Nadelkranzes 39 axiale Sicherungen 40 vorgesehen, die auch dichtend wirken können. Der weitere Nadelkranz 39 braucht nicht geschlitzt ausgeführt zu sein.

Aufstellung der verwendeten Bezugszeichen
- 1: Übergabetrommel
- 2: Speichertrommel
- 2.1: Speichertrommel-Peripherie
- 3: Wendetrommel
- 4: Druckzylinder
- 5: Gummizylinder
- 6: Greifersystem
- 7: Speichertrommel-Schenkel
- 8: Greifer-Mantelsegment
- 9: Sauger-Mantelsegment
- 10: Überbrückungsglieder
- 11: Traverse
- 12: Funktionsfläche
- 13: Zahnsegment
- 14: Zahnrad
- 15: Zahnrad
- 16: Zahnsegment
- 17: Drehsauger

- 18: Abweisblech
- 18.1: Parkposition
- 18.2: Arbeitsposition
- 19: Viergelenkgetriebe
- 19.1: Drehpunkt
- 19.2: Viergelenk-Kurvenrolle
- 19.3: Viergelenk-Steuerkurve
- 20: Saugluftanschluss
- 21: Saugluftkanal Strecksauger
- 22: Saugluftkanal Abweisblech
- 23: Schwenkschieber
- 24: Kanalstück

- 25: Ablöseeinrichtung
- 26: Zusatzsauger
- 27: Ablöseelement
- 28: Auswerfer

- 29: Zangengreifersystem
- 30: Zangengreifer-Lagerböcke
- 31: Rohrsegment
- 32: starre Greiferzunge
- 33: gefederter Greiferaufschlag
- 34: Zangengreiferwelle
- 35: eingestochene Laufbahn
- 36: geschlitzter Nadelkranz
- 37: Verbinder
- 38: gehärteter Laufring
- 39: weiterer Nadelkranz
- 40: axiale Sicherung

## Patentansprüche

1. Bogenverarbeitende Maschine mit einer Wendevorrichtung mit einer Bogenführungstrommel (2),
wobei die Bogenführungstrommel (2) mindestens ein Greifersystem (6) zum Fixieren einer Bogenvorderkante aufweist und
wobei die Bogenführungstrommel (2) mindestens drei in Umfangsrichtung der Bogenführungstrommel (2) zusammenwirkende, bei Formatverstellung ineinandergreifende Mantelsegmente (8, 9) aufweist,
wobei in Umfangsrichtung der Bogenführungstrommel (2) ein vorderes Mantelsegment (8), ein hinteres Mantelsegment (9) und ein mittleres Mantelsegment angeordnet sind, wobei das mittlere Mantelsegment einen Antrieb aufweist und
wobei der Antrieb ein mit einem Zahnsegment (13, 16) kämmendes Zahnrad (14, 15) für das mittlere Mantelsegment enthält.

2. Bogenverarbeitende Maschine nach Anspruch 1,
**dadurch gekennzeichnet,**
**dass** der Antrieb zur Erzeugung einer Bewegung des mittleren Mantelsegmentes relativ zum einen vorderen Bogenbereich tragenden Mantelsegment (8) und/oder zum einen hinteren Bogenbereich tragenden Mantelsegment (9) ausgebildet ist.

3. Bogenverarbeitende Maschine mit einer Wendevorrichtung mit einer Bogenführungstrommel (2),
wobei die Bogenführungstrommel (2) mindestens ein Greifersystem (6) zum Fixieren einer Bogenvorderkante aufweist und
wobei die Bogenführungstrommel (2) mindestens drei in Umfangsrichtung der Bogenführungstrommel (2) zusammenwirkende, bei Formatverstellung ineinandergreifende Mantelsegmente (8, 9) aufweist,
wobei in Umfangsrichtung der Bogenführungstrommel (2) ein vorderes Mantelsegment (8), ein hinteres Mantelsegment (9) und ein mittleres Mantelsegment angeordnet sind, wobei das mittlere Mantelsegment mindestens eine Bogentragfläche aufweist, die unmittelbar benachbart zu einer Bogentragfläche des einen vorderen Bogenbereich tragenden Mantelsegmentes (8) und unmittelbar benachbart zu einer Bogentragfläche des einen hinteren Bogenbereich tragenden Mantelsegmentes (9) angeordnet ist und wobei das mittlere Mantelsegment die Bogentragflächen aufweisende Überbrückungsglieder (10) aufweist und mindestens ein Überbrückungsglied (10) in Axialrichtung der Bogenführungstrommel (2) mit seiner Seitenfläche einer Seitenfläche eines Segmentzinkens des einen vorderen Bogenbereich tragenden vorderen Mantelsegmentes (8) und mit seiner gegenüberliegenden Seitenfläche einer Seitenfläche eines Segmentzinkens des einen hinteren Bogenbereich tragenden hinteren Mantelsegmentes (9) unmittelbar benachbart angeordnet ist.

4. Bogenverarbeitende Maschine nach Anspruch 1, 2 und/oder 3,
**dadurch gekennzeichnet,**
**dass** das mittlere Mantelsegment koaxial zur Rotationsachse der Bogenführungstrommel (2) gelagert ist.

5. Bogenverarbeitende Maschine nach Anspruch 1, 2, 3 und/oder 4,
**dadurch gekennzeichnet,**
**dass** das mittlere Mantelsegment über die Trommelbreite mehrere Bogentragflächen aufweist und mehrere dieser Bogentragflächen über eine gemeinsame Aufnahme (11) gelagert sind.

6. Bogenverarbeitende Maschine nach Anspruch 1, 2, 3, 4 und/oder 5,
**dadurch gekennzeichnet,**
**dass** Überbrückungsglieder (10) des mittleren Mantelsegmentes Bogentragflächen aufweisen und einstellbar, justierbar und/oder austauschbar einer Aufnahme (11) zugeordnet sind.

7. Bogenverarbeitende Maschine nach Anspruch 1, 2, 3, 4, 5 und/oder 6,
**dadurch gekennzeichnet,**
**dass** mit einem Antrieb mehrere Mantelsegmente (9) in einem von eins abweichenden Übersetzungsverhältnis zueinander gemeinsam formatverstellbar sind.

8. Bogenverarbeitende Maschine nach Anspruch 1, 2, 3, 4, 5, 6 und/oder 7,
**dadurch gekennzeichnet,**
**dass** einem einen hinteren Bogenbereich tragenden Mantelsegment (9) und/oder einem einen vorderen Bogenbereich tragenden Mantelsegment (8) eine Funktionsfläche (12) umfangsseitig zugeordnet ist, welche eine Erstreckung in Umfangsrichtung und über die gesamte Breite der Bogenauflagefläche aufweist.

9. Bogenverarbeitende Maschine nach Anspruch 1, 2, 3, 4, 5, 6, 7 und/oder 8,
**dadurch gekennzeichnet,**
**dass** mindestens einem einen hinteren Bogenbereich tragenden Mantelsegment (9) Drehsauger (17) zum Fixieren und/oder Straffen einer Bogenhinterkante während des Bogentransportes zugeordnet sind.

10. Bogenverarbeitende Maschine nach Anspruch 1, 2, 3, 4, 5, 6, 7, 8 und/oder 9,
**dadurch gekennzeichnet,**
**dass** von einem Antrieb alle hinteren Bogenbereiche tragenden Mantelsegmente (9) auf die jeweilige Bogenhinterkante einstellbar sind, wobei gleichzeitig alle mittleren Mantelsegmente zwischen den die hinteren Bogenbereiche tragenden Mantelsegmente (9) und den die vorderen Bogenbereiche tragenden Mantelsegmente (8) stellbar sind.

11. Verfahren zur Formatverstellung einer Bogenführungstrommel (2),
wobei die Bogenführungstrommel (2) mindestens drei in Umfangsrichtung der Bogenführungstrommel (2) zusammenwirkende, bei Formatverstellung ineinandergreifende Mantelsegmente (8, 9) aufweist und ein Antrieb zur Formatverstellung vorgesehen ist,
wobei in Umfangsrichtung der Bogenführungstrommel (2) ein vorderes Mantelsegment (8), ein hinteres Mantelsegment (9) und ein mittleres Mantelsegment angeordnet sind, wobei das mittlere Mantelsegment bei der Formatverstellung angetrieben wird und wobei eine Bogentragfläche des mittleren Mantelsegmentes bei Formatverstellung unmittelbar benachbart an einer Bogentragfläche des einen vorderen Bogenbereich tragenden Mantelsegmentes (8) und unmittelbar benachbart an einer Bogentragfläche des einen hinteren Bogenbereich tragenden Mantelsegmentes (9) entlanggleitet.

12. Verfahren nach Anspruch 11,
**dadurch gekennzeichnet,**
**dass** das mittlere Mantelsegment bei einer Formatverstellung gemeinsam mit mindestens einem einen hinteren Bogenbereich tragenden Mantelsegment (9) verlagert wird, wobei eine Bewegung des mittleren Mantelsegmentes über ein Übersetzungsgetriebe erfolgt.

13. Verfahren nach Anspruch 11 und/oder 12,
**dadurch gekennzeichnet,**
**dass** das mittlere Mantelsegment bei einer Formatverstellung in einem von eins abweichenden Übersetzungsverhältnis gemeinsam mit einem einen hinteren Bogenbereich tragenden Mantelsegment (9) verlagert wird.

14. Verfahren nach Anspruch 11, 12 und/oder 13,
**dadurch gekennzeichnet,**
**dass** mindestens ein einen hinteren Bogenbereich tragendes Mantelsegment (9) und/oder ein Hinterkantensaugsystem auf die jeweilige Bogenhinterkante eingestellt wird.

15. Verfahren nach Anspruch 11, 12, 13 und/oder 14,
**dadurch gekennzeichnet,**
**dass** Bogen von der Bogenführungstrommel (2) während des Bogentransportes in Längsrichtung und/oder axial gestrafft werden.

## Claims

1. A sheet-processing machine having a turning device comprising a sheet-guiding drum (2),
wherein the sheet-guiding drum (2) has at least one gripper system (6) for securing a front edge of a sheet and
wherein the sheet-guiding drum (2) has at least three casing segments cooperating in the circumferential direction of the sheet-guiding drum (2), said casing segments (8, 9) engaging with one another during format adjustment, wherein a front casing segment (8), a rear casing segment (9) and a middle casing segment are arranged in the circumferential direction of the sheet-guiding drum (2),
wherein the middle casing segment has a drive and
wherein the drive contains a gearwheel (14, 15) meshing with a gear segment (13, 16) for the middle casing segment.

2. The sheet-processing machine according to claim 1,
**characterized**
**in that** the drive is configured to generate a movement of the middle casing segment relative to a casing segment (8) bearing a front sheet area and/or to a casing segment (9) bearing a rear sheet area.

3. A sheet-processing machine having a turning device comprising a sheet-guiding drum (2),
wherein the sheet-guiding drum (2) has at least one gripper system (6) for securing a front edge of a sheet and
wherein the sheet-guiding drum (2) has at least three casing segments cooperating in the circumferential direction of the sheet-guiding drum (2), said casing segments (8,9) engaging with one another during format adjustment, wherein a front casing segment (8), a rear casing segment (9) and a middle casing segment are arranged in the circumferential direction of the sheet-guiding drum (2),
wherein the middle casing segment has at least one sheet bearing surface which is arranged directly adjacent to a sheet bearing surface of the casing segment (8) bearing the one front sheet area and directly adjacent to a sheet bearing surface of the casing segment (9) bearing a rear sheet area and wherein the middle casing segment has bridging members (10) having the sheet bearing surface and at least one bridging member (10) in the axial direction of the sheet-guiding drum (2) is arranged directly adjacent with its lateral surface to a lateral surface of a segment prong of the front casing segment (8) bearing the one front sheet area and with its opposing lateral surface is arranged directly adjacent to a lateral surface of a segment prong of the rear casing segment (9) bearing the one rear sheet area.

4. The sheet-processing machine according to claim 1, 2 and/or 3
**characterized**
**in that** the middle casing segment is mounted coaxially to the rotational axis of the sheet-guiding drum (2).

5. The sheet-processing machine according to claim 1, 2, 3 and/or 4,
**characterized**
**in that** the middle casing segment has several sheet bearing surfaces over the width of the drum and several of these bearing surfaces are supported via a common attachment (11).

6. The sheet-processing machine according to claim 1, 2, 3, 4 and/or 5
**characterized**
**in that** bridging members (10) of the middle casing segment have sheet bearing surfaces and are associated with an attachment (11) so that they can be set, adjusted and/or exchanged.

7. The sheet-processing machine according to claim 1, 2, 3, 4, 5 and/or 6,
**characterized**
**in that** with one drive several casing segments (9) are jointly format adjustable at a transmission ratio deviating from one.

8. The sheet-processing machine according to claim 1, 2, 3, 4, 5, 6 and/or 7,
**characterized**
**in that** a function surface (12) is assigned to a casing segment (9) bearing a rear sheet area and/or to a casing segment (8) bearing a front sheet area, said function surface having an extension in the circumferential direction and over the entire width of the sheet contact surface.

9. The sheet-processing machine according to claim 1, 2, 3, 4, 5, 6, 7 and/or 8,
**characterized**
**in that** at least one casing segment (9) bearing a rear sheet area has rotary suction devices (17) for securing and/or tightening of a sheet rear edge during the transport of the sheets.

10. The sheet-processing machine according to claim 1, 2, 3, 4, 5, 6, 7, 8 and/or 9,
**characterized**
**in that** from one drive all casing segments (9) bearing rear sheet areas can be adjusted to the respective sheet rear edge, wherein simultaneously all middle casing segments can be adjusted between the casing segments (9) bearing the rear sheet areas and the casing segments (8) bearing the front sheet areas.

11. A method for format adjustment of a sheet-guiding drum (2),
wherein the sheet-guiding drum (2) has at least three casing segments cooperating in the circumferential direction of the sheet-guiding drum (2), said casing segments (8,9) engaging with one another during format adjustment, and a drive is provided for format adjustment,
wherein a front casing segment (8), a rear casing segment (9) and a middle casing segment are arranged in the circumferential direction of the sheet-guiding drum (2),
wherein the middle casing segment is driven during format adjustment and
wherein a sheet bearing surface of the middle casing segment during format adjustment glides along directly adjacent on a sheet bearing surface of the casing segment (8) bearing the one front sheet area and directly adjacent on a sheet bearing surface of the casing segment (9) bearing the one rear sheet area.

12. The method according to claim 11,
**characterized**
**in that** the middle casing segment is jointly displaced during a format adjustment with at least one casing segment (9) bearing a rear sheet area, wherein a movement of the middle casing segment takes place via a transmission.

13. The method according to claim 11 and/or 12,
**characterized**
**in that** the middle casing segment is jointly displaced during a format adjustment with a casing segment (9) bearing a rear sheet area at a transmission ratio deviating from one.

14. The method according to claim 11, 12 and/or 13,
**characterized**
**in that** at least one casing segment (9) bearing a rear sheet area and/or one rear edge suction system is adjusted to the respective sheet rear edge.

15. The method according to claim 11, 12, 13 and/or 14,
**characterized**
**in that** during the sheet transport sheets are tightened by the sheet-guiding drum (2) in the longitudinal direction and/or axially.

## Revendications

1. Machine de traitement de feuilles comprenant un dispositif de retournement pourvu d'un tambour de guidage de feuilles (2),
dans lequel le tambour de guidage de feuilles (2) comprend au moins un système de préhension (6) pour la fixation d'un bord avant de feuille et
dans lequel le tambour de guidage de feuilles (2) comprend au moins trois segments d'enveloppe (8, 9) en coopération dans la direction périphérique du tambour de guidage de feuilles (2) et s'imbriquant pour le réglage du format, dans lequel un segment d'enveloppe avant (8), un segment d'enveloppe arrière (9) et un segment d'enveloppe central sont agencés dans la direction périphérique du tambour de guidage de feuilles (2),
dans lequel le segment d'enveloppe central présente un entraînement et
dans lequel l'entraînement contient une roue dentée (14, 15) s'engrenant avec un segment denté (13, 16) pour le segment d'enveloppe central.

2. Machine de traitement de feuilles selon la revendication 1,
**caractérisée**
**en ce que** l'entraînement est conçu pour produire un mouvement du segment d'enveloppe central par rapport au segment d'enveloppe (8) portant une zone de feuille avant et/ou au segment d'enveloppe (9) portant une zone de feuille arrière.

3. Machine de traitement de feuilles comprenant un dispositif de retournement pourvu d'un tambour de guidage de feuilles (2),
dans lequel le tambour de guidage de feuilles (2) comprend au moins un système de préhension (6) pour la fixation d'un bord avant de feuille et
dans lequel le tambour de guidage de feuilles (2) comprend au moins trois segments d'enveloppe (8, 9) en coopération dans la direction périphérique du tambour de guidage de feuilles (2) et s'imbriquant lors du réglage du format, dans lequel un segment d'enveloppe avant (8), un segment d'enveloppe arrière (9) et un segment d'enveloppe central sont agencés dans la direction périphérique du tambour de guidage de feuilles (2),
dans lequel le segment d'enveloppe central comprend au moins une surface de support de feuille, qui est agencée directement au voisinage d'une surface de support de feuille du segment d'enveloppe (8) portant une zone de feuille avant et directement au voisinage d'une surface de support de feuille du segment d'enveloppe (9) portant une zone de feuille arrière et
dans lequel le segment d'enveloppe central comprend des organes de pontage (10) présentant les surfaces de support de feuille et au moins un organe de pontage (10) est agencé dans la direction axiale du tambour de guidage de feuilles (2), par sa surface latérale, directement au voisinage d'une surface latérale d'une fourche de segment du segment d'enveloppe avant (8) portant une zone de feuille avant et, par sa surface latérale opposée, directement au voisinage d'une surface latérale d'une fourche de segment du segment d'enveloppe arrière (9) portant une zone de feuille arrière.

4. Machine de traitement de feuilles selon la revendication 1, 2 et/ou 3,
**caractérisée**
**en ce que** le segment d'enveloppe central est logé de manière coaxiale par rapport à l'axe de rotation du tambour de guidage de feuilles (2).

5. Machine de traitement de feuilles selon la revendication 1, 2, 3 et/ou 4,
**caractérisée**
**en ce que** le segment d'enveloppe central présente sur toute la largeur du tambour plusieurs surfaces de support de feuille et plusieurs de ces surfaces de support de feuille sont logées par l'intermédiaire d'un logement (11) commun.

6. Machine de traitement de feuilles selon la revendication 1, 2, 3, 4 et/ou 5,
**caractérisée**
**en ce que** des organes de pontage (10) du segment d'enveloppe central présentent des surfaces de support de feuille et sont associés à un logement (11) de manière à pouvoir être réglés, ajustés et/ou échangés.

7. Machine de traitement de feuilles selon la revendication 1, 2, 3, 4, 5 et/ou 6,
**caractérisée**
**en ce que** le format de plusieurs segments d'enveloppe (9) est réglable conjointement les uns par rapport aux autres dans un rapport de transmission différent de un au moyen d'un entraînement.

8. Machine de traitement de feuilles selon la revendication 1, 2, 3, 4, 5, 6 et/ou 7,
**caractérisée**
**en ce qu'**une surface fonctionnelle (12) est associée côté périphérie à un segment d'enveloppe (9) portant une zone de feuille arrière et/ou à un segment d'enveloppe (8) portant une zone de feuille avant, laquelle surface présente une étendue dans la direction périphérique et sur toute la largeur de la surface de support de feuille.

9. Machine de traitement de feuilles selon la revendication 1, 2, 3, 4, 5, 6, 7 et/ou 8,
**caractérisée**
**en ce que** des aspirateurs rotatifs (17) destinés à fixer et/ou à resserrer un bord arrière de feuille pendant le transport de la feuille sont associés à au moins un segment d'enveloppe (9) portant une zone de feuille arrière.

10. Machine de traitement de feuilles selon la revendication 1, 2, 3, 4, 5, 6, 7, 8 et/ou 9,
**caractérisée**
**en ce que** les segments d'enveloppe (9) portant toutes les zones de feuille arrière peuvent être réglés sur le bord arrière de feuille respectif par un entraînement, dans lequel tous les segments d'enveloppe centraux entre les segments d'enveloppe (9) portant les zones de feuille arrière et les segments d'enveloppe (8) portant les zones de feuille avant peuvent être réglés simultanément.

11. Procédé pour le réglage du format d'un tambour de guidage de feuilles (2),
dans lequel le tambour de guidage de feuilles (2) comprend au moins trois segments d'enveloppe (8, 9) en coopération dans la direction périphérique du tambour de guidage de feuilles (2) et s'imbriquant lors du réglage du format et un entraînement pour le réglage du format est prévu,
dans lequel un segment d'enveloppe avant (8), un segment d'enveloppe arrière (9) et un segment d'enveloppe central sont agencés dans la direction périphérique du tambour de guidage de feuilles (2),
dans lequel le segment d'enveloppe central est entraîné lors du réglage du format et
dans lequel une surface de support de feuille du segment d'enveloppe central, lors du réglage du format, glisse directement au voisinage d'une surface de support de feuille du segment d'enveloppe (8) portant une zone de feuille avant le long de ladite surface et directement au voisinage d'une surface de support de feuille du segment d'enveloppe (9) portant une zone de feuille le long de ladite surface.

12. Procédé selon la revendication 11,
**caractérisé**
**en ce que** le segment d'enveloppe central, lors d'un réglage du format, est déplacé conjointement avec au moins un segment d'enveloppe (9) portant une zone de feuille arrière, dans lequel un déplacement du segment d'enveloppe central s'effectue par l'intermédiaire d'un engrenage de transmission.

13. Procédé selon la revendication 11 et/ou 12,
**caractérisé**
**en ce que** le segment d'enveloppe central, lors d'un réglage du format, est déplacé dans un rapport de transmission différent de un conjointement avec un segment d'enveloppe (9) portant une zone de feuille arrière.

14. Procédé selon la revendication 11, 12 et/ou 13,
**caractérisé**
**en ce qu'**au moins un segment d'enveloppe (9) portant une zone de feuille arrière et/ou un système d'aspiration de bord arrière sont réglés sur le bord arrière de feuille respectif.

15. Procédé selon la revendication 11, 12, 13 et/ou 14,
**caractérisé**
**en ce que** les feuilles sont serrées dans la direction longitudinale et/ou axialement par le tambour de guidage de feuilles (2) pendant le transport des feuilles.
